# EUROPÄISCHE PATENTSCHRIFT

(11) **EP 3 830 499 B1**
(45) Veröffentlichungstag und Bekanntmachung des Hinweises auf die Patenterteilung: **01.01.2025**
(21) Anmeldenummer: 18750160.6
(22) Anmeldetag: 01.08.2018
(51) Int. Cl.: F25B 11/02, F25B 49/02

(54) **KÄLTEMITTELKREISLAUF**
REFRIGERANT CIRCUIT
CIRCUIT FRIGORIFIQUE

(43) Veröffentlichungstag der Anmeldung: 09.06.2021
(73) Patentinhaber: BITZER Kühlmaschinenbau GmbH, 71065 Sindelfingen (DE)
(72) Erfinder: JAVERSCHEK, Oliver, 72072 Tübingen (DE); KARBINER, Julian, 71229 Leonberg (DE); NICKL, Jörg, 01744 Dippoldiswalde (OT Malter) (DE)
(74) Vertreter: Hoeger, Stellrecht & Partner Patentanwälte mbB
(86) Internationale Anmeldenummer: PCT/EP2018/070919
(87) Internationale Veröffentlichungsnummer: WO 2020/025135

(56) Entgegenhaltungen:
- EP-A1- 2 244 037
- EP-A1- 2 439 466
- EP-A1- 3 056 744
- WO-A1-2007/111595
- WO-A1-2010/113158
- WO-A2-2013/091899
- US-A1- 2017 174 049

## Beschreibung

Die Erfindung betrifft ein Verfahren zum Betreiben eines Kältemittelkreislaufs, umfassend mindestens einen Kältemittelverdichter, welcher an einem Sauganschluss zugeführtes Kältemittel auf Hochdruck verdichtet, so dass an einem Druckanschluss ein auf Hochdruck verdichteter Verdichtermassenstrom des Kältemittels austritt, mindestens einen hochdruckseitigen wärmeabgebenden Wärmeübertrager mit einem Eingang, an welchem der Kältemittelkreislauf den Verdichtermassenstrom zuführt, und mit einem Ausgang, aus welchem ein gekühlter Gesamtmassenstrom von Kältemittel austritt, mindestens eine Expansionseinheit, umfassend eine einen Expander und eine Kompressorstufe aufweisende Expansionskompressionseinheit, welche einen vom Kältemittelkreislauf in Richtung des Sauganschlusses des Kältemittelverdichters geführten Expansionsmassenstrom des Gesamtmassenstroms von Hochdruck ausgehend auf einen Expansionsdruck expandiert, und mindestens eine Kühlstufe mit mindestens einem wärmeaufnehmenden Wärmeübertrager, welchem der Kältemittelkreislauf einen von dem von der Expansionseinheit expandierten Expansionsdruckmassenstrom umfassten Hauptmassenstrom zuführt, und welchen der Kältemittelkreislauf nach Verlassen der Kühlstufe dem Sauganschluss des Kältemittelverdichters zuführt, wobei in dem Kältemittelkreislauf eine Notbetriebseinheit angeordnet ist, welche eine die Expansionskompressionseinheit umgehende Umgehungsleitung umfasst und welcher mindestens ein Expansionselement funktionell zugeordnet ist.

Derartige Verfahren sind aus der EP 2 244 037 A1 bekannt.

Bei diesen besteht stets das Problem, diese möglichst optimal zu betreiben.

Diese Aufgabe wird bei einem Verfahren der eingangs beschriebenen Art erfindungsgemäß dadurch gelöst, dass die Notbetriebseinheit so ausgebildet ist, dass sie eine Expansionsstörung der Expansionskompressionseinheit erfasst, dass die Notbetriebseinheit eine Steuerung aufweist, die die Notbetriebseinheit von dem inaktiven Zustand in den aktiven Zustand überführt und dass die Notbetriebseinheit so ausgebildet ist, dass sie im Fall einer Störung, insbesondere einer Expansionsstörung, der Expansionskompressionseinheit von einem inaktiven Zustand in einen aktiven Zustand übergeht, in welchem diese durch Expansion des unter Hochdruck stehenden Kältemittels mittels des Expansionselements einen Notexpansionsmassenstrom zum Betreiben der Kühlstufe erzeugt, welchen die Umgehungsleitung dem Kältemittelkreislauf zur Weiterleitung zur Kühlstufe zuführt.

Der Vorteil der erfindungsgemäßen Lösung ist darin zu sehen, dass durch die erfindungsgemäße Notbetriebseinheit das Problem gelöst ist, dass bei einer Expansionsstörung der Expansionseinheit, insbesondere der Expansionskompressionseinheit, der Kältemittelkreislauf nicht mehr oder nur noch sehr eingeschränkt funktionsfähig ist, so dass dieser keine ausreichende Kühlleistung an der Kühleinheit zur Verfügung stellen kann und somit die im Normalbetrieb durch den Kältemittelkreislauf bereitgestellte Kühlleistung entfällt, was beispielsweise bei Kältemittelkreisläufen für Kühlanlagen, beispielsweise bei temperatursensiblen Gütern, zu erheblichen Schäden führen würde.

Durch die Notbetriebseinheit kann ein derartiges Problem vermieden werden, da diese durch den erzeugten Notexpansionsmassenstrom in der Lage ist, zumindest eine minimale Kühlleistung weiterhin zur Verfügung zu stellen.

Hinsichtlich der Führung der Umgehungsleitung sind die unterschiedlichsten Lösungen denkbar.

So sieht eine vorteilhafte Lösung vor, dass die Umgehungsleitung der Notbetriebseinheit den Notexpansionsmassenstrom einer dem Expansionsdruckmassenstrom aufnehmenden Expansionsleitung des Kältemittelkreislaufs direkt oder indirekt zuführt.

Hierunter ist zu verstehen, dass die Umgehungsleitung nicht zwingend direkt in die Expansionsleitung münden muss, sondern beispielsweise auch vor der Expansionsleitung in den Kältemittelkreislauf einmünden kann, sofern sichergestellt ist, dass dadurch indirekt der Notexpansionsmassenstrom der Expansionsleitung zugeführt wird.

Alternativ oder ergänzend hierzu ist vorzugsweise vorgesehen, dass die Umgehungsleitung den Notexpansionsmassenstrom einer im Normalbetrieb des Kältemittelkreislaufs der den auf Expansionsdruck vorliegenden Expansionsdruckmassenstrom führenden Leitung des Kältemittelkreislaufs zuführt.

Dadurch ist sichergestellt, dass der Kältemittelkreislauf mit dem Notexpansionsmassenstrom zumindest mit einer Teilleistung weiterbetrieben werden kann, da die im Normalbetrieb den Expansionsdruckmassenstrom führende Leitung mit dem Notexpansionsmassenstrom versorgt wird.

Hinsichtlich der Funktion der Notbetriebseinheit wurden bislang keine näheren Angaben gemacht.

So sieht die erfindungsgemäße Lösung vor, dass die Notbetriebseinheit eine Expansionsstörung der Expansionskompressionseinheit erfasst.

Eine derartige Expansionsstörung kann dabei beispielsweise durch das Expansionselement selbst erfasst werden.

Beispielsweise ist hierzu vorgesehen, dass die Notbetriebseinheit einen Hochdruck des Gesamtmassenstroms oder des Expansionsmassenstroms vor dessen Eintritt in den Expander erfasst.

Darüber hinaus sieht eine vorteilhafte Lösung vor, dass die Notbetriebseinheit eine Druckdifferenz zwischen dem Hochdruck des Gesamtmassenstroms und/oder des Expansionsmassenstroms vor dessen Eintritt in den Expander und einem auf Expansionsdruck liegenden Leitungsabschnitt des Kältemittelkreislaufs erfasst.

In diesem Fall erfasst somit die Notbetriebseinheit einen Differenzdruck, so dass es beispielsweise möglich ist, als Expansionselement ein bekanntes Druckentlastungsventil einzusetzen, das beispielsweise auf eine derartige Druckdifferenz selbsttätig reagiert und bei Überschreitung eines gewissen Niveaus der Druckdifferenz selbsttätig öffnet und somit den Notexpansionsmassenstrom erzeugt.

Eine andere Möglichkeit ist die, dass die Notbetriebseinheit einen Hochdruck des Gesamtmassenstroms oder des Expansionsmassenstroms vor dessen Eintritt in den Expander hinsichtlich seines Absolutwertes erfasst.

Hierzu ist beispielsweise ein Drucksensor vorgesehen.

Um dabei eine Expansionsstörung der Expansionseinheit feststellen zu können ist ferner zweckmäßigerweise vorgesehen, dass die Notbetriebseinheit den Hochdruck des Gesamtmassenstroms oder des Expansionsmassenstroms vor dessen Eintritt in den Expander mit einem Referenzhochdruck vergleicht.

Ein Übergang der Notbetriebseinheit von dem inaktiven Zustand in den aktiven Zustand lässt sich bei der erfindungsgemäßen Lösung vorteilhaft dann realisieren, wenn die Notbetriebseinheit eine Steuerung aufweist, die die Notbetriebseinheit von dem inaktiven Zustand in den aktiven Zustand überführt.

Eine derartige Steuerung führt beispielsweise einen Vergleich des erfassten Hochdrucks des Gesamtmassenstroms oder des Expansionsmassenstroms vor dessen Eintritt in den Expander mit einem beispielsweise abgespeicherten Referenzdruck durch.

Um sicherzustellen, dass im aktiven Zustand der Notbetriebseinheit ein definierter Betrieb des Kältemittelkreislaufes möglich ist, ist vorzugsweise vorgesehen, dass die Notbetriebseinheit mindestens ein Abschaltelement zur Abschaltung der Expansionskompressionseinheit umfasst.

Dadurch ist sichergestellt, dass beispielsweise eine Leckage in der Expansionskompressionseinheit die Funktion des Kältemittelkreislaufs nicht weiter stört und auch ein fehlerhafter Betrieb von Expander und Kompressorstufe keine Störung des Kältemittelkreislaufs bewirkt, die gegebenenfalls der Funktion der Notbetriebseinheit entgegenwirken oder auch diese stören könnte.

Hinsichtlich der Anordnung des Abschaltelements sind dabei die unterschiedlichsten Lösungen denkbar.

Eine vorteilhafte Lösung sieht vor, dass das Abschaltelement der Notbetriebseinheit entweder vor einem Expandereingang oder nach einem Expanderausgang angeordnet ist, so dass dadurch primär die Möglichkeit besteht, den Expander der Expansionskompressionseinheit abzuschalten.

Darüber hinaus sieht eine vorteilhafte Lösung vor, dass in der Umgehungsleitung der Notbetriebseinheit ein Schaltelement angeordnet ist, welches eine direkte oder indirekte Verbindung zwischen einem Expansionsorgan zur Erzeugung des Unterkühlungsmassenstroms der Expansionseinheit und einem Expansionsdruckausgangsanschluss der Expansionseinheit herstellt.

Diese Lösung hat den Vorteil, dass ein in der Expansionseinheit ohnehin vorhandenes Expansionsorgan zur Erzeugung eines Unterkühlungsmassenstroms von der Notbetriebseinheit dazu eingesetzt werden kann, den Notexpansionsmassenstrom anstelle des Unterkühlungsmassenstroms zu erzeugen, so dass kein zusätzliches Expansionsorgan erforderlich ist. Beispielsweise ist hierzu vorgesehen, dass das Schaltelement durch die Steuerung der Notbetriebseinheit steuerbar ist.

Insbesondere ist es günstig, wenn das Schaltelement ein Schaltventil ist. Eine andere vorteilhafte Lösung sieht vor, dass das Schaltelement ein 3/2 Wegeventil ist, welches entweder die Umgehungsleitung oder einen Expanderausgang mit dem Expansionsdruckausgangsanschluss verbindet. Vorzugsweise dient ein 3/2 Wegeventil auch noch zusätzlich dazu, bei einer Verbindung der Umgehungsleitung mit dem Expansionsdruckausgangsanschluss den Expanderausgang zu verschließen oder bei einer Verbindung des Expanderausgangs mit dem Expansionsdruckausgangsanschluss die Umgehungsleitung zu verschließen.

Eine andere vorteilhafte Lösung sieht vor, dass in dem Kältemittelkreislauf eine Pulsationsdämpfereinheit angeordnet ist.

Eine derartige Pulsationsdämpfereinheit hat den großen Vorteil, dass sie in der Lage ist Pulsationen, insbesondere durch die Expansionskompressionseinheit erzeugte Pulsationen, zu dämpfen, um durch derartige Pulsationen ausgelöste Schäden und/oder Geräusche in dem Kältemittelkreislauf zu unterbinden.

Eine Variante einer derartigen Pulsationsdämpfereinheit sieht vor, dass diese ein eine Dämpferkammer umschließendes Dämpfergehäuse aufweist, in welcher sich mindestens eine Gasblase aus Kältemittel ausbildet und dass die Gasblase über eine zu einer Leitung des Kältemittelkreislaufs führende Pulsationsübertragungsleitung Pulsationen aufnimmt und in der Lage ist, diese zu dämpfen.

Im Fall des Betriebs des Kältemittelkreislaufs im transkritischen Bereich führt dies in der Regel dazu, dass das Kältemittel im transkritischen Bereich vorliegt und somit in diesem Zustand die Pulsationen überträgt.

Gravierender sind jedoch Pulsationen dann, wenn das Kältemittel im subkritischen Bereich in dem Kältemittelkreislauf vorliegt, da sich dann die Pulsationen durch das im flüssigen Zustand vorliegende Kältemittel ausbreiten.

Aus diesem Grund ist insbesondere im Fall eines Betriebs des Kältemittelkreislaufs im subkritischen Bereich vorgesehen, dass die Gasblase über einem Kältemittelbad steht und insbesondere auch in diesem Fall in der Pulsationsübertragungsleitung flüssiges Kältemittel vorliegt, welches die Pulsationen in das Kältemittelbad aus flüssigem Kältemittel überträgt.

Um sicherzustellen, dass in jedem Fall in der Pulsationsdämpfereinheit eine Gasblase vorliegt, ist vorzugsweise vorgesehen, dass die Pulsationsdämpfereinheit zum Aufrechterhalten der Gasblase aus Kältemittel mit einer Beheizung versehen ist, so dass dadurch auch bei einem subkritischen Betrieb des Kältemittelkreislaufs sichergestellt werden kann, dass stets die Pulsationen dämpfende Gasblase in der Pulsationsdämpfereinheit in ausreichender Größe vorliegt.

Beispielsweise erfolgt eine Beheizung der Pulsationsdämpfereinheit, insbesondere des Dämpfergehäuses derselben, durch Kopplung der Beheizung mit einem Wärmetransportkreislauf, welcher auf einen Druck im Bereich von Hochdruck verdichtetem Kältemittel im Kältemittelkreislauf Wärme entzieht.

Eine andere Variante einer Pulsationsdämpfereinheit sieht vor, dass die Pulsationsdämpfereinheit ein Dämpfergehäuse mit einem in diesem bewegbaren Kolben und zwei auf einander gegenüberliegenden Seiten an den Kolben angrenzende sowie durch den Kolben voneinander getrennte Kammern aufweist und dass in mindestens einer der Kammern sich eine Gasblase aus Kältemittel ausbildet.

In diesem Fall dient der Kolben dazu, ebenfalls zumindest durch die sich in mindestens einer der Kammern ausbildende Gasblase eine dämpfende Wirkung auszuüben.

Besonders günstig ist es dabei, wenn der Kolben selbst in dem Dämpfergehäuse noch zusätzlich durch elastische Elemente, beispielsweise Federn beaufschlagt ist, die den Kolben in einer Ausgangsstellung halten, von welcher ausgehend dann der Kolben sich zur Dämpfung von Pulsationen entgegen der Kraftwirkung der elastischen Elemente bewegen kann.

Um eine optimale Pulsationsdämpfung in diesem Fall zu erreichen ist vorzugsweise vorgesehen, dass jede der Kammern mittels einer Pulsationsübertragungsleitung mit unterschiedlichen Strömen von Kältemittel führenden Leitungen des Kältemittelkreislaufs verbunden ist.

Somit dient eine derartige Pulsationsdämpfereinheit insbesondere dazu, Pulsationen dadurch zu dämpfen, dass eine Verbindung zwischen unterschiedliche Ströme von Kältemittel führenden Leitungen, die beispielsweise auch auf unterschiedlichen Druckniveaus sein können, dazu einsetzt, Pulsationen in einer der beiden Leitungen oder auch in beiden dieser Leitungen zu dämpfen, wobei diese Leitungen durch den Kolben entkoppelt bleiben, jedoch eine Pulsation in einer der Leitungen gedämpft der anderen der Leitungen übertragen werden kann und somit zusätzlich zu dem Kolben selbst durch die Kopplung der unterschiedlichen Ströme von Kältemittel führenden Leitungen eine Dämpfungswirkung eintritt.

Beispielsweise ist in einem derartigen Fall vorgesehen, dass eine Pulsationsübertragungsleitung mit einem Eingang des wärmeabgebenden Wärmeübertragers direkt oder indirekt verbunden ist und die andere Pulsationsübertragungsleitung mit einem Ausgang des wärmeabgebenden Wärmeübertragers direkt oder indirekt verbunden ist.

Ferner lässt sich die Dämpfungswirkung einer derartigen Pulsationsdämpfereinheit noch zusätzlich verbessern, wenn mindestens eine Pulsationsübertragungsleitung über eine Drossel mit dem Kältemittelkreislauf gekoppelt ist.

Eine andere vorteilhafte Lösung sieht vor, dass zwischen der Expansionseinheit und der Kühlstufe ein Zwischendrucksammler angeordnet ist, in dessen Bad sich eine Flüssigphase des Kältemittels sammelt und in dessen über dem Bad stehendem Gasvolumen sich eine Gasphase des Kältemittels sammelt.

Bei dieser Lösung wird vorzugsweise die Flüssigphase der Kühlstufe zur Expansion in dem Expansionsorgan derselben zugeführt.

In diesem Fall hat der Zwischendrucksammler den Vorteil, dass noch eine zusätzliche Unterkühlung durch das auf Zwischendruck gehaltene Kältemittel in dem Zwischendrucksammler realisierbar ist.

Im Fall eines Zwischendrucksammlers ist vorzugsweise vorgesehen, dass aus dem Gasvolumen des Zwischendrucksammlers ein Zusatzmassenstrom abgeführt wird.

Ein derartiger Zusatzmassenstrom lässt sich insbesondere über ein Expansionsorgan der Saugdruckleitung zuführen.

Darüber hinaus besteht die Möglichkeit, dass der vom Expansionsorgan expandierte Zusatzmassenstrom einen zur Kühlstufe geführten Hauptmassenstrom in einem Wärmetauscher zusätzlich unterkühlt, so dass der Hauptmassenstrom noch weiter abgekühlt werden kann.

Ferner ist es vorzugsweise im Rahmen dieser Lösung ebenfalls möglich, dass der Kühlstufe eine Tiefkühlstufe in Form eines Booster zugeschaltet ist.

Das Vorsehen eines Zwischendrucksammlers und eines Expansionsorgans zur Steuerung des aus dem Zwischendrucksammler abgeführten Zusatzmassenstroms schafft weiterhin die Möglichkeit, mittels einer das Expansionsorgan ansteuernden Zwischendrucksteuerung einen Zwischendruck im Zwischendrucksammler auf einen bestimmten Druckwert zu regeln.

Bei den aus dem Stand der Technik bekannten Lösungen erfolgt dabei üblicherweise eine Regelung auf einen festen Druckwert des Zwischendrucks, die insbesondere unabhängig von der Regelung oder Steuerung des Hochdrucks im Gesamtmassenstrom ist, die über die der Expansionseinheit zugeordnete Steuerung erfolgt.

Um jedoch den COP (coefficient of performance), das heißt das Verhältnis von Kühlleistung zu eingesetzter mechanischer Leistung, insbesondere im Sommerbetrieb zu verbessern oder einen Funktionsbereich der Expansionskompressionseinheit, insbesondere im Weiterbetrieb zu erweitern, sind mehrere Alternativen denkbar.

Eine Lösung sieht vor, dass die das Expansionsorgan ansteuernde Zwischendrucksteuerung den Druck und/oder die Temperatur des Gesamtmassenstroms in der Hochdruckableitung sowie die Größe des Eingangsdrucks der Kompressorstufe erfasst und den Zwischendruck so steuert, dass sich ein für diese erfassten Größen geeigneter vorgegebener Wert des Eingangsdrucks einstellt.

Eine andere günstige Lösung sieht vor, dass der Druckwert, auf welchen der Zwischendruck im Zwischendrucksammler durch die Zwischendrucksteuerung geregelt wird, sich aus deinem Grundwert, beispielsweise einem Wert im Bereich von 30 bar bis 45 bar im Fall von CO₂ als Kältemittel, und Zuschlagswerten mit Beträgen, beispielsweise im Bereich von 0,5 bar bis 7 bar im Fall von CO₂ als Kältemittel, ermittelt wird.

Diese Lösung hat den Vorteil, dass durch die Anpassung des Zwischendrucks und beispielsweise auch somit aufgrund der Rückwirkung auf die Expansionseinheit, insbesondere auf einen Eingangsdruck der Kompressorstufe noch zusätzliche Effizienzsteigerungen möglich sind.

Beispielsweise erfolgt dies dadurch, dass die Zuschlagswerte bei Sommerbetrieb positive Werte und beim Winterbetrieb negative Werte aufweisen, wobei die Beträge der Zuschlagswerte in dem vorstehend genannten Bereich liegen.

Ferner ist es noch vorteilhaft, wenn die Größe der Zuschlagswerte von den bei Regelung des Hochdrucks sich einstellenden Werten des Hochdrucks abhängig sind.

Das heißt, dass je nach den sich einstellenden Werten des durch die eingangs erwähnte Steuerung des Hochdrucks mittels der Expansionseinheit auch die Größe der Zuschlagswerte variiert.

So ist beispielsweise vorgesehen, dass im Sommerbetrieb die Zuschlagswerte bei hohen Werten des Hochdrucks größer sind als bei niedrigen Werten des Hochdrucks.

Ferner ist vorteilhafterweise vorgesehen, dass im Winterbetrieb die Zuschlagswerte bei hohen Werten des Hochdrucks kleiner sind als bei niedrigen Werten des Hochdrucks.

Dabei liegen die Beträge der Zuschlagswerte jeweils in dem vorstehend genannten Bereich von 0,5 bar bis 7 bar.

Hinsichtlich der Expansionseinheit selbst wurden keine näheren Angaben gemacht, außer dass diese eine Expansionskompressionseinheit mit einem Expander und einer Kompressorstufe umfasst.

Zur Steuerung des Hochdrucks des Gesamtmassenstroms ist es besonders vorteilhaft, wenn eine elektrisch arbeitende Steuerung vorgesehen ist, welche mindestens eine der folgenden Größen wie: eine Umgebungstemperatur, eine Temperatur des der Expansionseinheit und/oder der Expanderstufe zugeführten Massenstroms des Kältemittels und einen Eingangsdruck der Kompressorstufe, erfasst und entsprechend dieser Temperatur und/oder gegebenenfalls dieses Eingangsdrucks der Kompressorstufe einen Eingangsdruck der Expansionseinheit oder der Expanderstufe - und somit indirekt den Hochdruck des Gesamtmassenstroms - und/oder gegebenenfalls einen Eingangsdruck der Kompressorstufe durch Steuerung des Unterkühlungsmassenstroms mittels des von der Steuerung elektrisch angesteuerten Expansionsorgans einstellt.

Der Vorteil dieser Lösung ist darin zu sehen, dass diese energetisch hocheffizient arbeitet, da in dem der Expanderstufe zugeführten Massenstrom keinerlei Drosselorgan vorgesehen ist, um den zur Expanderstufe strömenden Massenstrom einzustellen.

Vielmehr erfolgt ein Einstellen des zur Expanderstufe strömenden und für den Eingangsdruck der Expansionseinheit oder der Expansionskompressionseinheit relevanten Massenstroms ausschließlich über die Steuerung des Unterkühlungsmassenstroms mittels des von der Steuerung angesteuerten Expansionsorgans, so dass bei der Expansion des Massenstroms in der Expanderstufe eine maximale Energierückgewinnung erfolgt, die zum Verdichten des Unterkühlungsmassenstroms in die Kompressorstufe eingesetzt werden kann, so dass dadurch gleichzeitig wiederum eine optimale Unterkühlung des expandierten Massenstroms vor dessen Expansion erfolgt.

Insbesondere umfasst hierzu das Expansionsorgan einen elektrisch antreibbaren Stellmotor.

Hinsichtlich der Messung der Temperatur des Massenstroms des Kältemittels sind die unterschiedlichsten Lösungen denkbar.

Eine Lösung sieht vor, dass die Steuerung die Umgebungstemperatur und/oder die Temperatur des Massenstroms des Kältemittels vor einem Eingang der Unterkühlungseinheit und/oder vor dem Eintritt desselben in den Expander mittels eines Sensors misst.

Eine weitere, die Temperatur des Massenstroms des Kältemittels umfassend erfassende Lösung sieht vor, die Temperatur des Massenstroms des Kältemittels vor dessen Eintritt in die Unterkühlungseinheit und vor dessen Eintritt in den Expander jeweils mit einem Sensor zu messen.

Eine weitere Lösung sieht vor, dass die Steuerung die Umgebungstemperatur mittels eines Sensors erfasst und diese allein oder gegebenenfalls in Kombination mit der Temperatur des Massenstroms des Kältemittels vor dessen Eintritt in die Unterkühlungseinheit und/oder vor dessen Eintritt in den Expander für die Steuerung des Expansionsorgans berücksichtigt.

Besonders vorteilhaft ist es, wenn die Steuerung eine elektronische, einen Prozessor umfassende Steuerung ist, die mittels eines Steuerprogramms das Expansionsorgan elektrisch ansteuert, da mit einem Prozessor die vielfältigen Korrelationen zwischen der gemessenen Temperatur und dem mit dem Expansionsorgan zu steuernden Unterkühlungsmassenstrom in einfacher Weise realisiert werden können.

Insbesondere besteht bei dieser Ausbildung der Steuerung die Möglichkeit das Expansionsorgan stets so zu steuern, dass der Unterkühlungsmassenstrom im überhitzten Zustand aus der Unterkühlungseinheit austritt und somit vermieden wird, dass teilweise flüssiges Kältemittel im Unterkühlungsmassenstrom aus der Unterkühlungseinheit austritt und der Expansionsstufe zugeführt wird.

Zur Überwachung der Temperatur des aus der Unterkühlungseinheit austretenden Unterkühlungsmassenstroms ist insbesondere ein mit der Steuerung verbundener Sensor in einer Verbindungsleitung zwischen der Unterkühlungseinheit und der Kompressorstufe vorgesehen, um einen Eingangsdruck der Kompressorstufe zu erfassen, beispielsweise wenn eine Regelung desselben erfolgen soll.

Bei der beschriebenen Lösung ist das Steuerprogramm insbesondere so ausgebildet, dass es entweder einen Algorithmus zur Festlegung der Ansteuerung des Expansionsorgans umfasst oder eine abgespeicherte Korrelationstabelle, welche die Einstellung des Expansionsorgans mit der gemessenen Temperatur des zugeführten Massenstroms korreliert.

Eine besonders günstige Lösung sieht vor, dass die Verzweigung zwischen der Unterkühlungseinheit und der Expansionskompressionseinheit angeordnet ist und nach der Unterkühlungseinheit von dem Gesamtmassenstrom den Unterkühlungsmassenstrom abzweigt.

Diese Lösung ist energetisch dadurch vorteilhaft, da damit der abgezweigte Unterkühlungsmassenstrom ebenfalls bereits in der Unterkühlungsmasseneinheit vorab gekühlt wurde.

Diese Lösung ist insbesondere bei subkritischer Wärmeabfuhr vorteilhaft und gestattet eine stärkere Unterkühlung.

Ferner hat diese Lösung den Vorteil, dass von der Expansionskompressionseinheit ausgehende Pulsationen durch die von der Abzweigung wegführende Zuleitung mit dem Expansionsorgan gedämpft werden.

Hinsichtlich der Ausbildung der Unterkühlungseinheit wurden bislang keine näheren Angaben gemacht.

So kann die Unterkühlungseinheit unterschiedlich ausgebildet sein.

Eine Lösung sieht vor, dass die Unterkühlungseinheit als Wärmetauschereinheit ausgebildet ist und den zur Expanderstufe strömenden Massenstrom des Kältemittels durch den im Gegenstrom durch diese geführten Unterkühlungsmassenstrom kühlt.

Eine andere vorteilhafte Lösung sieht vor, dass die Unterkühlungseinheit als Sammelbehälter ausgebildet ist, in welchem sich ein Bad aus flüssigem Kältemittel des Unterkühlungsmassenstroms ausbildet, welches ein den zur Expanderstufe strömenden Massenstrom des Kältemittels durch das Bad führendes Element kühlt, wobei sich über dem Bad ein Gasvolumen bildet, aus welchem der gasförmige Unterkühlungsmassenstrom abgeführt wird.

Diese Lösung hat den Vorteil, dass einerseits der durch das Element geführte Massenstrom optimal unterkühlt wird und andererseits durch die Abfuhr des Unterkühlungsmassenstroms aus dem Gasvolumen sichergestellt werden kann, dass der Kompressorstufe kein flüssiges Kältemittel zum Verdichten zugeführt wird.

Hinsichtlich der Verbindung des Expanders und der Kompressorstufe wurden bislang keine näheren Angaben gemacht.

Prinzipiell könnten der Expander und die Kompressorstufe beispielsweise durch eine Generatormotoreinheit gekoppelt sein.

Eine besonders vorteilhafte Lösung sieht jedoch vor, dass der Expander und die Kompressorstufe der Expansionskompressionseinheit mechanisch funktionell gekoppelt sind.

Eine derartige mechanische funktionelle Kopplung bedeutet, dass die bei dem Expander generierte Energie über eine mechanische Verbindung direkt auf die Kompressorstufe übertragen wird.

Diese Lösung hat andererseits aber auch den Vorteil, dass die erfindungsgemäße Lösung, nämlich die Steuerung des durch den Expander expandierten Massenstroms in einfacher Weise über den Unterkühlungsmassenstrom, der durch die Kompressorstufe komprimiert wird, gesteuert werden kann. Prinzipiell können der Expander und die Kompressorstufe durch geeignete Arten von rotierend angetriebenen Maschinen gebildet sein.

Eine besonders vorteilhafte Lösung sieht vor, dass der Expander und die Kompressorstufe durch eine Freikolbenmaschine gebildet sind, in welcher mindestens ein Freikolben in einer Kolbenkammer frei bewegbar ist. Vorzugsweise ist die Expansionskompressionseinheit dabei so ausgebildet, dass sie zwei Kolbenkammern aufweist, in denen jeweils ein Freikolben bewegbar ist.

Ferner sind vorzugsweise die Freikolben miteinander gekoppelt bewegbar.

Bei der Freikolbenmaschine ist vorzugsweise vorgesehen, dass ein erster Freikolben in der jeweiligen Kolbenkammer eine erste Expansionskammer und eine erste Kompressionskammer voneinander trennt. Ferner ist vorteilhafterweise vorgesehen, dass ein zweiter Freikolben in der jeweiligen Kolbenkammer eine zweite Expansionskammer von einer zweiten Kompressionskammer trennt.

Um die beiden Freikolben in vorteilhafter Weise zu betreiben ist vorzugsweise vorgesehen, dass die beiden Freikolben in den Kolbenkammern koaxial zueinander angeordnet und bewegbar sind.

Zweckmäßigerweise ist die erste Kolbenkammer von der zweiten Kolbenkammer durch einen Trennkörper getrennt.

Ein vorteilhafter Betrieb der Expansionskompressionseinheit lässt sich dann realisieren, wenn die beiden Expansionskammern an den Trennkörper angrenzend in den Kolbenkammern angeordnet sind.

Ferner ist vorzugsweise vorgesehen, dass die beiden Kompressionskammern auf den Expansionskammern gegenüberliegenden Seiten der jeweiligen Freikolben angeordnet sind.

Prinzipiell können die Freikolben unabhängig voneinander arbeiten.

Eine vorteilhafte Lösung sieht jedoch vor, dass ein die Freikolben koppelndes Kopplungselement sich durch den Trennkörper hindurch erstreckt und relativ zu diesem, insbesondere abgedichtet, bewegbar ist.

Im einfachsten Fall ist dabei das Kopplungselement so ausgebildet, dass es sich jeweils durch die Expansionskammern bis zu dem jeweiligen Freikolben erstreckt.

Hinsichtlich des Zustroms des Kältemittels zu den Expansionskammern ist vorzugsweise vorgesehen, dass diese durch ein Schiebersystem steuerbar sind.

Ein derartiges Schiebersystem ist beispielsweise als Wechselschieber ausgebildet, so dass in einer Schieberstellung das Kältemittel in eine Expansionskammer strömt und aus der anderen Expansionskammer abströmt und in der anderen Schieberstellung das Kältemittel in die andere Expansionskammer strömt und aus der anderen Expansionskammer abströmt.

Zur Steuerung des Schiebersystems ist vorzugsweise vorgesehen, dass das Schiebersystem durch einen Schieberantrieb steuerbar ist, mit dem die beiden Schieberstellungen einstellbar sind.

Ein derartiger Schieberantrieb kann durch eine elektrische Steuerung erfolgen, welche mindestens eine Position der Freikolben mittels mindestens einem diesen zugeordneten Positionssensor erfasst.

Alternativ dazu sieht eine vorteilhafte Lösung vor, dass der Schieberantrieb durch eine Druckdifferenz zwischen einem Expandereingang und einem Expanderausgang steuerbar ist.

Vorzugsweise ist dabei der Schieberantrieb als doppelwirkender Betätigungszylinder ausgebildet, dessen Kolben einerseits mit dem Druck am Expandereingang und andererseits mit dem Druck am Expanderausgang beaufschlagt ist.

Zur Ansteuerung einer derartigen Antriebseinheit ist zweckmäßigerweise vorgesehen, dass der Schieberantrieb durch einen Steuerschieber ansteuerbar ist, welcher die Beaufschlagung des Kolbens mit dem Druck am Expandereingang einerseits und am Expanderausgang andererseits steuert.

Der Steuerschieber ist vorzugsweise so ausgebildet, dass er die Positionen der Freikolben erfasst und sich entsprechend diesen bewegt.

Insbesondere ist vorgesehen, dass der Steuerschieber durch die Freikolben bewegbar ist.

Um die Expansionseinheit vorzugsweise als eine einzige, fertig montierte Einheit liefern und in einen Kältemittelkreislauf einbauen zu können, ist vorzugsweise vorgesehen, dass die Expansionseinheit eine Vorrichtungsbasis aufweist, an welcher die Unterkühlungseinheit und die Expansionskompressionseinheit angeordnet ist.

Ferner ist es günstig, wenn an der Vorrichtungsbasis auch die Steuereinheit angeordnet ist.

Darüber hinaus ist es für den Einbau von Vorteil, wenn an der Vorrichtungsbasis ein Hochdruckeingangsanschluss und ein Expansionsdruckausgangsanschluss angeordnet ist.

Ferner ist bei einer vorteilhaften Lösung vorgesehen, dass an der Vorrichtungsbasis ein Hochdruckausgangsanschluss angeordnet ist, über welchen beim Einbau der Expansionseinheit der verdichtete Unterkühlungsmassenstrom abströmt.

Eine weitere vorteilhafte Lösung sieht vor, dass an der Vorrichtungsbasis Wärmetauscheranschlusseinheiten vorgesehen sind, mit denen mehrere hochdruckseitige Wärmetauscher angeschlossen werden können.

Insbesondere ist dabei jede der Wärmetauscheranschlusseinheiten so ausgebildet, dass sie jeweils ein Dreiwegeventil und jeweils eine Überbrückung für den jeweiligen Wärmetauscher aufweist, so dass durch das Dreiwegeventil die Möglichkeit besteht, die Durchströmung des jeweiligen Wärmetauschers zu steuern.

Insbesondere ist dabei vorgesehen, dass mindestens eine der Wärmetauscheranschlusseinheiten mit einem hochdruckseitigen, Wärme an die Umgebungsluft abgebenden Wärmetauscher verbunden ist.

Prinzipiell ist es im Rahmen der bislang beschriebenen Lösung denkbar, die Kühlstufe ohne eigenes Expansionsorgan zu betreiben und in der Kühlstufe mit dem von der Expansionseinheit expandierten Massenstrom zu arbeiten.

In diesem Fall ist es zweckmäßig, wenn auf die Kühlstufe folgend ein Phasenseparator angeordnet ist, dessen Gasphase von einer Saugdruckleitung dem Kältemittelverdichter zugeführt wird.

Ein derartiger Phasenseparator hat den Vorteil, dass dadurch verhindert wird, dass dem Kältemittelverdichter flüssiges Kältemittel zur Verdichtung zugeführt wird.

Eine andere vorteilhafte Lösung sieht vor, dass die Kühlstufe mindestens ein Expansionsorgan aufweist, so dass mit diesem die Möglichkeit besteht, den in der Kühlstufe gewünschten Druck festzulegen.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: eine schematische Darstellung eines ersten Ausführungsbeispiels eines Kältemittelkreislaufs mit einem ersten Ausführungsbeispiel einer Expansionseinheit mit einer ersten Ausführungsform einer Notbetriebseinheit;
- Fig. 2: eine vergrößerte schematische Darstellung des ersten Ausführungsbeispiels einer Expansionseinheit mit der ersten Ausführungsform einer Notbetriebseinheit;
- Fig. 3: eine schematische Darstellung eines ersten Ausführungsbeispiels einer Expansionskompressionseinheit;
- Fig. 4: eine schematische Darstellung ähnlich Fig. 3 eines zweiten Ausführungsbeispiels einer Expansionskompressionseinheit;
- Fig. 5: eine schematische Darstellung eines zweiten Ausführungsbeispiels des Kältemittelkreislaufs mit einer zweiten nicht dem Anspruch 1 unterfallenden Ausführungsform einer Notbetriebseinheit;
- Fig. 6: eine schematische Darstellung des ersten Ausführungsbeispiels der Expansionseinheit mit einer dritten Ausführungsform einer Notbetriebseinheit;
- Fig. 7: eine schematische Darstellung des ersten Ausführungsbeispiels der Expansionseinheit mit einer vierten Ausführungsform einer Notbetriebseinheit;
- Fig. 8: eine schematische Darstellung des ersten Ausführungsbeispiels der Expansionseinheit mit einer fünften Ausführungsform einer Notbetriebseinheit;
- Fig. 9: eine schematische Darstellung eines zweiten Ausführungsbeispiels einer erfindungsgemäßen Expansionseinheit mit einer sechsten Ausführungsform einer Notbetriebseinheit;
- Fig. 10: eine schematische Darstellung eines dritten Ausführungsbeispiels einer erfindungsgemäßen Expansionseinheit mit der sechsten Ausführungsform der Notbetriebseinheit;
- Fig. 11: eine schematische Darstellung des ersten Ausführungsbeispiels der Expansionseinheit mit einer siebten Ausführungsform einer Notbetriebseinheit in einer ersten Stellung eines 3/2 Wegeventils;
- Fig. 12: eine schematische Darstellung des ersten Ausführungsbeispiels der einer Expansionseinheit mit der siebten Ausführungsform einer Notbetriebseinheit in einer zweiten Stellung des 3/2 Wegeventils;
- Fig. 13: eine schematische Darstellung eines vierten Ausführungsbeispiels einer Expansionseinheit;
- Fig. 14: eine schematische Darstellung eines dritten Ausführungsbeispiels eines Kältemittelkreislaufs;
- Fig. 15: eine schematische Darstellung eines vierten Ausführungsbeispiels eines Kältemittelkreislaufs und
- Fig. 16: eine schematische Darstellung eines fünften Ausführungsbeispiels eines Kältemittelkreislaufs.

Ein erstes Ausführungsbeispiel einer Kälteanlage, dargestellt in Fig. 1, umfasst einen als Ganzes mit 10 bezeichneten Kältemittelkreislauf, in welchem eine als Ganzes mit 12 bezeichnete Kältemittelverdichtereinheit angeordnet ist, die beispielsweise mindestens einen Kältemittelverdichter umfasst.

Die Kältemittelverdichtereinheit 12 weist einen Sauganschluss 14 und einen Druckanschluss 16 auf, wobei am Druckanschluss 16 üblicherweise auf Hochdruck PH1 komprimiertes Kältemittel vorliegt.

Unter dem Begriff "auf Hochdruck komprimiertes Kältemittel" ist dabei zu verstehen, dass das Kältemittel den höchsten, im Kältemittelkreislauf vorliegenden Druck aufweist.

Von dem Druckanschluss 16 führt eine Hochdruckleitung 18 einen von der Kältemittelverdichtereinheit 12 auf Hochdruck PH1 verdichteten Verdichtermassenstrom V zu einem Eingang 24 eines als Ganzes mit 22 bezeichneten hochdruckseitigen wärmeabgebenden Wärmeübertragers, welcher insbesondere an die Umgebungsluft Wärme abgibt und somit das Kältemittel abkühlt, so dass an einem Ausgang 26 des hochdruckseitigen Wärmeübertragers 22 ein Gesamtmassenstrom G von durch den hochdruckseitigen Wärmeübertrager 22 gekühltem Kältemittel vorliegt, der von einer Kältemittel bei einem Hochdruck PH2, der aufgrund des Wärmeübertragers 22 geringfügig niedriger als der Hochdruck PH1 ist, führenden Hochdruckableitung 28 einer als Ganzes mit 32 bezeichneten hochdruckregelnden Expansionseinheit 32 zugeführt wird, die einen mit der Hochdruckableitung 28 verbundenen Hochdruckeingangsanschluss 34, einen Expansionsdruckausgangsanschluss 36 und einen Hochdruckausgangsanschluss 38 aufweist.

Dabei ist der auf einem Expansionsdruck PE liegende Expansionsdruckausgangsanschluss 36 mit einer Expansionsleitung 42 verbunden, die bei dem in Fig. 1 dargestellten einfachsten Ausführungsbeispiel zu einer Kühlstufe 62 führt, die im einfachsten Fall einen zur Kühlung wärmeaufnehmenden Wärmeübertrager 64 aufweist.

Bei diesem vereinfachten Ausführungsbeispiel liegt der wärmeaufnehmende Wärmeübertrager 64 auf dem Expansionsdruck PE, so dass diesem Wärmeübertrager 64 kein separates Expansionsventil vorgeschaltet ist.

Zum Schutz der Kältemittelverdichtereinheit 12 ist dem wärmeaufnehmenden Wärmeübertrager 64 ein Phasenseparator 72 nachgeschaltet, welcher in einer Saugdruckleitung 74 angeordnet ist, der von der Kühlstufe 62 zum Sauganschluss 14 der Kältemittelverdichtereinheit 12 führt und verhindert, dass flüssiges Kältemittel von der Kältemittelverdichtereinheit 12 am Sauganschluss 14 angesaugt wird.

Von dem Expansionsdruckausgangsanschluss 36 strömt somit ein auf Expansionsdruck PE befindlicher Expansionsdruckmassenstrom EPM durch die Expansionsleitung 42 zu der Kühlstufe 62 und von der Kühlstufe 62 wiederum über die Saugdruckleitung 74 zu der Kältemittelverdichtereinheit 12.

Dabei entspricht der Expansionsdruckmassenstrom EPM nicht dem Gesamtmassenstrom sondern es erfolgt in der Expansionseinheit 32 eine Aufteilung des Gesamtmassenstroms G in einem Expansionsmassenstrom EM und einen Unterkühlungsmassenstrom UM, der von der Expansionseinheit 32 am Hochdruckausgangsanschluss 38 bei einem Rückführungsdruck PR als Unterkühlungsrückführungsmassenstrom URM einer Rückführungsleitung 78 abgegeben wird und von dieser dem Verdichtermassenstrom V vor dessen Eintritt in den wärmeabgebenden hochdruckseitigen Wärmeübertrager 22 zugeführt wird.

Die Kältemittelkreisläufe 10, die nachfolgend beschrieben werden, sind alle vorzugsweise für Kohlendioxid, das heißt COz, oder Ammoniak konzipiert, so dass bei gängigen Umgebungsbedingungen üblicherweise ein transkritischer Kreisprozess vorliegt, bei welchem lediglich vor Durchführung der Expansion des Kältemittels durch die Expansionseinheit 32 beispielsweise mittels des Wärmeübertragers 22 eine Abkühlung des Kältemittels auf eine Temperatur erfolgt, die oberhalb der Tau- und Siedelinie oder Sättigungskurve verlaufenden Isothermen entspricht, so dass keine Verflüssigung des Kältemittels vorliegt.

Lediglich im Fall sehr niedriger Temperaturen zur Kühlung des hochdruckseitigen wärmeabgebenden Wärmeübertragers besteht die Möglichkeit, einen subkritischen Kreisprozess durchzuführen, so dass in diesem Fall eine Kondensation des Kältemittels auf einer Temperatur erfolgt, die einer die Tau- und Siedelinie oder Sättigungskurve des Kältemittels durchlaufenden Isothermen entspricht.

Das erste Ausführungsbeispiel der Expansionseinheit 32 umfasst, wie in Fig. 2 vergrößert dargestellt, ein Expansionssystem 30, das eine als Ganzes mit 82 bezeichnete Vorrichtungsbasis aufweist, an welcher der Hochdruckeingangsanschluss 34 der Expansionsdruckausgangsanschluss 36 und der Hochdruckausgangsanschluss 38 angeordnet sind.

Ferner ist bei dem Expansionssystem 30 mit der Vorrichtungsbasis 82 eine Expansionskompressionseinheit 84 verbunden, welche eine Expanderstufe 86 und eine Kompressorstufe 88 umfasst, die in der Expansionskompressionseinheit 84 integriert und starr miteinander gekoppelt sind.

Die Expansionskompressionseinheit 84 umfasst einen Expandereingang 92 und einen Expanderausgang 94, der mit dem Expansionsdruckausgangsanschluss 36 verbunden ist, sowie einen Kompressoreingang 96 und einen Kompressorausgang 98, der seinerseits wiederum mit dem Hochdruckausgangsanschluss 38 verbunden ist.

Ferner ist bei dem Expansionssystem 30 an der Vorrichtungsbasis 82 eine Unterkühlungseinheit 102 angeordnet, die bei dem ersten Ausführungsbeispiel als Gegenstromwärmeübertrager ausgebildet ist und einen Eingang 104 und einen Ausgang 106 für den zu kühlenden Massenstrom, insbesondere in diesem Fall den Gesamtmassenstrom G, aufweist sowie einen Eingang 112 und einen Ausgang 114 für den als Gegenstrom durch den Wärmeübertrager geführten Unterkühlungsmassenstrom UM aufweist.

Der Unterkühlungsmassenstrom UM wird bei dem Expansionssystem 30 an einem Abzweig 116 von dem am Ausgang 106 der Unterkühlungseinheit 102 austretenden und unterkühlten Gesamtmassenstrom G abgezweigt, so dass ein Expansionsmassenstrom EM vom Abzweig 116 durch eine Zuleitung zu dem Expandereingang 92 geführt wird und der Unterkühlungsmassenstrom UM durch ein Absperrorgan 124 und ein mit einem Stellantrieb 123 angetriebenes Expansionsorgan 122 in der Zuleitung 126 geführt wird, in welchem der Unterkühlungsmassenstrom UM auf einen Druck PU expandiert wird, und danach dem Eingang 112 der Unterkühlungseinheit 102 zugeführt wird, wobei der Unterkühlungsmassenstrom UM in der Unterkühlungseinheit 102 im Gegenstrom den von dem Eingang 104 zum Ausgang 106 strömenden Gesamtmassenstrom G unterkühlt und vom Ausgang 114 mittels einer Verbindungsleitung 128 dem Kompressoreingang 96 zugeführt wird.

Die in der Expanderstufe 86 durch Expansion des Expansionsmassenstroms EM frei werdende mechanische Energie wird in der Expansionskompressionseinheit 84 durch eine mechanische funktionale Kopplung unmittelbar der Kompressorstufe 88 zugeführt und führt in dieser zu einem Verdichten des Unterkühlungsmassenstroms UM von einem Eingangsdruck EP der Kompressorstufe 88 auf einen Rückführungshochdruck PR, welcher dem Druckniveau PH1 in der Hochdruckleitung 18 entspricht oder höher als dieser ist, so dass der Unterkühlungsrückführungsmassenstrom URM vom Hochdruckausgangsanschluss 38 über eine Hochdruckrückleitung 78 dem Verdichtermassenstrom V zugeführt werden kann.

Ferner ist in dem Expansionssystem 30 noch eine Steuerung 132 vorgesehen, die einerseits beispielsweise mit einem Sensor 134, der insbesondere ein Temperatursensor ist, die Temperatur des Massenstroms des Kältemittels vor dessen Expansion in der Expansionsstufe 86 erfasst und beispielsweise entsprechend dieser Temperatur mittels des Stellantriebs 123 das Expansionsorgan 122 steuert.

Hierzu ist der Sensor 134 beispielsweise zwischen dem Abzweig 116 und der Expanderstufe 86 als Sensor 134₁ angeordnet.

Ferner ist der Steuerung ein Sensor 135 zugeordnet, mit welchem diese in der Lage ist, den Eingangsdruck EP zu erfassen.

Alternativ oder ergänzend hierzu ist aber auch der Sensor 134 als Sensor 134z zwischen dem Hochdruckeingangsanschluss 34 und der Unterkühlungseinheit 102 einsetzbar.

Alternativ oder ergänzend ist insbesondere vorgesehen, dass der Sensor 134 als Sensor 134s die Umgebungstemperatur misst, die insbesondere durch die den Wärmeübertrager 22 durchströmende Umgebungsluft maßgeblich die Temperatur des Gesamtmassenstroms G des Kältemittels am Ausgang 26 des Wärmeübertragers 22 beeinflusst.

Die Steuerung 132 kann beispielsweise autark arbeiten, so dass die Steuerung Teil des als eigenständige Einheit in den Kältemittelkreislauf eingebauten Expansionssystems 30 ist.

Es ist aber auch vorgesehen, dass die Steuerung 132 mit einem externen Regler 138 gekoppelt ist, der - wie in Fig. 1 dargestellt - alternativ oder ergänzend zu den Sensoren 134 die Temperatur des Gesamtmassenstroms G in der Hochdruckabteilung 28 und/oder die Temperatur oder den Druck im Kältemittelverdichter 12 erfasst um den Stellantrieb 123 direkt oder indirekt oder mittels der Steuerung 132 anzusteuern.

Dabei dient das Expansionsorgan 122 dazu, den Unterkühlungsmassenstrom UM zu steuern, und dadurch den Hochdruck PH2 am Hochdruckeingangsanschluss 34 und somit auch den Hochdruck PH2 in der Hochdruckableitung 28 entsprechend einem der Steuerung 132 und/oder dem externen Regler 138 vorgegebenen, insbesondere in dieser als Datei oder Algorithmus abgespeicherten Zusammenhang in Abhängigkeit von der jeweils gemessenen Temperatur des Kältemittels und somit in Abhängigkeit von den Möglichkeiten zur Kühlung des auf dem Hochdruck PH2 befindlichen Kältemittels, beispielsweise in Abhängigkeit von der zur Kühlung im Wärmeübertrager 22 vorliegenden Umgebungstemperatur, zu regeln.

Die Steuerung 132 und/oder der externe Regler 138 umfassen beispielsweise einen Prozessor und einen Speicher, in dem ein Algorithmus oder eine Korrelationstabelle gespeichert sind, durch welche eine Korrelation zwischen den Einstellungen des Expansionsorgans 122 mit den gemessenen Temperaturen gespeichert ist, so dass die Einstellungen des Expansionsorgans 122, vorgenommen durch den von der Steuerung 132 angesteuerten Stellantrieb 123, dazu führen dass sich am Hochdruckeingangsanschluss 34 und/oder am Eingang 104 der Unterkühlungseinheit 102 und/oder am Expandereingang 92 der der Temperatur entsprechende Hochdruck PH2 einstellt.

Die Regelung des Hochdrucks PH2 durch Steuerung des Unterkühlungsmassenstroms UM ist möglich, da durch die mechanische funktionale Kopplung des Expanders 86 mit der Kompressorstufe 88 der Expansionsmassenstrom EM direkt gemäß einem festen Volumenverhältnis mit dem Unterkühlungsmassenstrom UM korreliert ist, so dass durch Vorgabe des Unterkühlungsmassenstrom UM der Expansionsmassenstrom EM vorgebbar ist. Üblicherweise umfasst der Unterkühlungsmassenstrom UM ungefähr 15 % bis 35 % des Gesamtmassenstroms G, so dass der Expansionsmassenstrom EM ungefähr 85 % bis 65 % des Gesamtmassenstroms G umfasst.

Insbesondere erfolgt die Regelung des Hochdrucks PH2 so, dass in der Unterkühlungseinheit 102 die Temperatur des Gesamtmassenstroms G an der heißen Seite, also am Eingang 104, nur wenige Kelvin, beispielsweise weniger als 4 Kelvin, noch besser weniger als 3 Kelvin, insbesondere ein bis zwei Kelvin, über der Temperatur des Unterkühlungsmassenstroms UM am Ausgang 114 der Unterkühlungseinheit 102 liegt, um das Kältemittel im Unterkühlungsmassenstrom U im Wesentlichen vollständig zu verdampfen.

Um gegebenenfalls die Temperatur des Unterkühlungsmassenstroms UM am Ausgang 114 zuverlässig überwachen zu können, ist insbesondere noch in der Verbindungsleitung 128 ein mit der Steuerung 132 verbundener Sensor vorgesehen.

Es ist aber auch möglich, mit der Steuerung 132 und/oder 138 den Eingangsdruck EP mittels des Sensors 135 zu erfassen und auf einen den Größen wie Druck und/oder Temperatur des Gesamtmassenstroms G und der Größe des Eingangsdrucks EP entsprechenden geeigneten Wert zu regeln, wobei die geeigneten Werte zu den genannten Größen beispielsweise in der Steuerung 132 und/oder 138 abgespeichert sind.

Durch die Anordnung der Steuerung 132, des Expansionsorgans 122, der Unterkühlungseinheit 102 und der Expansionskompressionseinheit 84 an der Vorrichtungsbasis 82 bildet diese insgesamt eine selbständig in dem Kühlkreislauf 10 montierbare Einheit, welche durch Regelung des Hochdrucks PH2, der ausgangsseitig des wärmeabgebenden Wärmeübertragers 22 vorliegt, die Betriebszustände des Kältemittelkreislaufs 10 regelt.

Wie in Fig. 3 dargestellt, ist die als Ganzes mit 84 bezeichnete Expansionskompressionseinheit als Freikolbenmaschine ausgebildet, die ein Zylindergehäuse 142 aufweist, in welchem zwei voneinander getrennte Kolbenkammern 144 und 146 angeordnet sind, wobei in jeder Kolbenkammer ein bewegbarer Freikolben 152, 154 angeordnet ist.

Die Freikolben 152 und 154 unterteilen dabei die jeweiligen Kolbenkammern 144 und 146 in Expansionskammern 162 und 164 sowie Kompressionskammern 166 und 168.

Ferner sind die Freikolben 152 und 154 vorzugsweise mechanisch miteinander gekoppelt, und zwar so, dass bei maximalem Volumen der ersten Expansionskammer 162 der erste Kolben 152 so steht, dass die erste Kompressionskammer 166 ein minimales Volumen aufweist und gleichzeitig der zweite Freikolben 154 so steht, dass dessen Expansionskammer 164 ein minimales Volumen aufweist, während die Kompressionskammer 168 das maximale Volumen aufweist oder umgekehrt.

Somit führt beispielsweise eine Volumenzunahme der ersten Expansionskammer 162 dann, wenn diese durch den Hochdruck am Expandereingang 92 beaufschlagt ist, zu einem Verdichten von Kältemittel des Unterkühlungsmassenstroms U in der ersten Kompressionskammer 166, gleichzeitig zu einem Ausschieben des Kältemittels in der zweiten Kompressionskammer 168 in Richtung des Expanderausgangs 94 und zu einem Ansaugen von Kältemittel in der zweiten Kompressionskammer 168 über den Kompressoreingang 96.

Umgekehrt führt eine Beaufschlagung der zweiten Expansionskammer 164 durch über den Expandereingang 92 zugeführtes auf Hochdruck befindliches Kältemittel zu einem Verdichten des Kältemittels in der zweiten Kompressionskammer 168 und somit einem Ausschieben desselben zum Kompressorausgang 98, während gleichzeitig ein Ausschieben des Kältemittels in der ersten Expansionskammer 162 in Richtung des Expanderausgangs 94 erfolgt und ein Ansaugen von Kältemittel in der ersten Kompressionskammer 166 über den Kompressoreingang 96 erfolgt.

Vorzugsweise sind dabei der erste Freikolben 152 und der zweite Freikolben 154 koaxial zueinander angeordnet und bewegen sich in ebenfalls koaxial zueinander angeordneten Kolbenkammern 144 und 146 die durch einen Trennkörper 148 voneinander getrennt sind, wobei der Trennkörper 148 von einem Kopplungselement 172 abgedichtet durchsetzt ist, welches die Bewegung der beiden Freikolben 152 und 154 koppelt.

Im einfachsten Fall kann dabei das Kopplungselement 172 als den Trennkörper 158 durchsetzende und sich mit den Freikolben 152, 154 mitbewegende Kopplungsstange ausgebildet sein, welche jeweils an den Freikolben 152 und 154 frei anliegt, also nicht mit diesen fest verbunden ist.

Dadurch, dass beim Einströmen von Kältemittel über den Expandereingang 92 der Druck in dieser Expansionskammer 162 beziehungsweise 164 auf den jeweiligen Freikolben 152 beziehungsweise 154 wirkt und gleichzeitig in der jeweiligen Kompressionskammer 168 beziehungsweise 166 des jeweils anderen Freikolbens 154 beziehungsweise 152 ein Druck wirkt, der höher ist als der Druck am Expanderausgang 94, der in der jeweiligen Expansionskammer 164 beziehungsweise 162 vorliegt, lässt sich in der durch den Freikolben 152 beziehungsweise 154 beaufschlagten Kompressionskammer 166 beziehungsweise 168 ein Druck erzeugen, der höher ist als der am Expandereingang 92 anliegende Hochdruck, so dass sich der Unterkühlungsmassenstrom U auf einen am Kompressorausgang 98 anliegenden Druck verdichten lässt, der mindestens dem Hochdruck PH1 am Eingang 24 des wärmeabgebenden Wärmeübertragers oder dem Druck in der Hochdruckleitung 18 entspricht, obwohl der Hochdruck PH2, der Expandereingang zur Verfügung steht aufgrund von Druckverlusten im Wärmeübertrager 22 etwas kleiner als der Hochdruck PH1 ist.

Zur Verbindung der Kompressionskammern 166 und 168 mit dem Kompressoreingang 96 sind vom Kompressoreingang 96 ausgehende Zuleitungen 182 vorgesehen, die zu den Kompressionskammern 166 und 168 zugeordneten Einlassventilen 184 und 186 führen und außerdem ist der Kompressorausgang 98 mit einer Druckleitung 192 verbunden, die von den Kompressionskammern 166 beziehungsweise 168 zugeordneten Auslassventilen 194 und 196 zu dem Kompressorausgang 98 führt.

Eine wechselweise Verbindung zwischen dem Expandereingang 92 und dem Expanderausgang 94 mit den Expansionskammern 162 und 164 erfolgt über ein Schiebersystem 202, welches kolbenpositionsgesteuert ist.

Beispielsweise umfasst das Schiebersystem 202 eine Steuerung 203, die mittels Positionssensoren 204 und 206 die Stellungen der Freikolben 152 beziehungsweise 154 erfasst und mittels eines elektrischen Antriebs 207 einen als Ganzes mit 208 bezeichneten Wechselschieber steuert, der zwei Schieberstellungen aufweist und in der einen Schieberstellung den Expandereingang 92 mit der Expansionskammer 162 und den Expanderausgang 94 mit der Expansionskammer 164 und in der anderen Schieberstellung den Expandereingang mit der Expansionskammer 164 und den Expanderausgang 94 mit der Expansionskammer 162 verbindet.

Alternativ dazu ist, wie in Fig. 4 darstellt, bei einem Schiebersystem 202' eine Drucksteuerung des Wechselschiebers 208 vorgesehen, wobei der Antrieb 207' einen druckgetriebenen Zylinder mit einem Kolben 205 aufweist, welcher gesteuert durch einen Hilfsschieber 209 wechselweise einerseits mit dem Druck am Expandereingang 92 und andererseits mit dem Druck am Expanderausgang 94 oder umgekehrt beaufschlagt wird, wobei der Hilfsschieber 209 ebenfalls als Wechselschieber ausgebildet ist und dessen Schieberpositionen durch mechanische Erfassung der Positionen der Freikolben 152 und 154 in ihren dem Trennkörper 148 zugewandten Endstellungen erfolgt.

Da beispielsweise bei der Ausbildung der Expansionskompressionseinheit 84 als Freikolbenmaschine Funktionsstörungen derselben auftreten können, so dass kein Expansionsdruckmassenstrom EPM oder kein ausreichend großer Expansionsdruckmassenstrom EPM für die Kühleinheit 62 zur Verfügung stehen würde, würde keine Kühlleistung mehr an der Kühleinheit 62 zur Verfügungen stehen, so dass der Kältemittelkreislauf 10 nicht mehr funktionsfähig wäre.

Außerdem würden der Hochdruck PH1 und PH2 auf ein Niveau ansteigen, das zu Schäden an dem Wärmetauscher 22 und/oder am Kältemittelverdichter 12 führen würde.

Aus diesem Grund ist der Kältemittelkreislauf 10 mit einer Notbetriebseinheit 230 versehen, die diesen Fall verhindert.

Eine erste Ausführungsform einer in dem Expansionssystem 30 vorgesehene Notbetriebseinheit 230 umfasst beispielsweise ein zusätzliches Expansionselement 232, welches in einer Umgehungsleitung 234 angeordnet ist, die ihrerseits der Expanderstufe 86, insbesondere zwischen dessen Expandereingang 92 und Expanderausgang 94, parallel geschaltet ist, und als Druckentlastungsventil ausgebildet ist, das seinerseits bei Überschreiten eines vorgebbaren Öffnungsdrucks PO öffnet und dann als Expansionsorgan in der Umgehungsleitung 234 wirkt, so dass durch das Expansionsorgan in der Umgehungsleitung 234 ein Notbetriebsexpansionsmassenstrom NEPM der Expansionsleitung 42 zugeführt wird, welcher dann in der Kühleinheit 62 Wärme aufnehmen kann, so dass der Kältemittelkreislauf 10 im Notbetrieb weiterlaufen kann (Fig. 1 und Fig. 2).

Der Notbetriebsexpansionsmassenstrom NEPM ist dabei so gewählt, dass an der Kühleinheit 62 eine Mindestkühlleistung zur Verfügung steht.

Insbesondere bei Verwendung der Freikolbenmaschine als Expansionskompressionseinheit 84 besteht das Problem von Pulsationen in dem Kältemittelkreislauf 10.

Aus diesem Grund ist bei dem ersten Ausführungsbeispiel des Kältemittelkreislaufs 10 vorzugsweise mit an die Expanderstufe 86 angrenzenden Teilen des Kältemittelkreislaufs 10, beispielsweise an die Expansionsleitung 42 ein Pulsationsdämpfer 260 verbunden, welcher ein eine Dämpferkammer 264 umschließendes Dämpfergehäuse 262 umfasst, in dem sich zumindest in einem subkritischen Betriebszustand einerseits eine Blase 266 aus gasförmigen Kältemittel über einem Kältemittelbad 268 aus flüssigem Kältemittel ausbildet, wobei das Kältemittelbad 268 über eine Pulsationsübertragungsleitung 272 beispielsweise mit der Expansionsleitung 42 verbunden ist.

Die Blase 264 aus gasförmigem Kältemittel ermöglicht es somit, Pulsationen im Expansionsdruckmassenstrom EPM, die sich auch auf das Bad 268 des Kältemittels auswirken, zu dämpfen.

Um sicherzustellen, dass in dem Dämpfergehäuse 262 sich über dem Kältemittelbad 268 aus flüssigem Kältemittel stets die Blase 266 aus gasförmigem Kältemittel ausbildet, ist vorzugsweise das Dämpfergehäuse 262 im Bereich des die Blase 266 umschließenden Bereichs mit einer Beheizung 274 versehen, die über einen Wärmetransportkreislauf 276 Wärme von der Rückführungsleitung 78 dem Dämpfergehäuse 262 zur Aufrechterhaltung der Blase 266 aus dampfförmigem Kältemittel zuführt.

Bei einem zweiten Ausführungsbeispiel eines Kältemittelkreislaufs 10', dargestellt in Fig. 5 ist eine zweite Ausführungsform der Notbetriebseinheit 230' nicht Teil des Expansionssystems 30, wie im Zusammenhang mit dem ersten Ausführungsbeispiel des erfindungsgemäßen Kältemittelkreislaufs 10 beschrieben, sondern eine von dem Expansionssystem 30 unabhängige Einheit, wobei das als Druckentlastungsventil ausgebildete Expansionselement 232 in der Umgehungsleitung 234' angeordnet ist, die in diesem Fall die Hochdruckleitung 28 mit der Expansionsleitung 42 verbindet und somit der gesamten Expansionseinheit 32 parallel geschaltet ist (Fig. 5).

Bei dem ersten Ausführungsbeispiel eines Kältemittelkreislaufs ist dem ersten Ausführungsbeispiel der Expansionseinheit 30 eine dritte Ausführungsform einer Notbetriebseinheit 230" zugeordnet die so ausgebildet ist, dass das Expansionselement 232 in einer Umgehungsleitung 234" angeordnet ist, die der Expanderstufe 86 und einem vor dem Expandereingang 92 angeordneten Absperrelement 236 parallel geschaltet ist, so dass beim Öffnen des Expansionselements 232 die Möglichkeit besteht, durch das Absperrventil 236 die Expanderstufe 86 und somit die gesamte Expansionskompressionseinheit 84 außer Betrieb zu nehmen, so dass lediglich noch der Notbetriebsexpansionsmassenstrom NEPM von dem Hochdruckeingangsanschluss 34 zu dem Expansionsdruckausgangsanschluss 36 strömt.

Dadurch, dass die Expanderstufe 86 durch das Absperrelement 236 außer Betrieb genommen ist, ist auch die Kompressorstufe 88 außer Betrieb, so dass über den Hochdruckausgangsanschluss 38 und die Rückführungsleitung 78 auch kein Unterkühlungsrückführungsmassenstrom URM zur Hochdruckleitung 18 strömt.

Bei dieser Ausführungsform ist es erforderlich, das Expansionselement 232 und das Absperrelement 236 aktiv anzusteuern, beispielsweise durch eine Notbetriebssteuerung 238, welche mittels eines Sensors 242 den in dem Kältemittelkreislauf 10 vor der Expanderstufe 86 vorliegenden Hochdruck PH2 beispielsweise den Hochdruck zwischen dem Ausgang 106 der Unterkühlungseinheit 102 und dem Expandereingang 92 erfasst (Fig. 6).

Bei einer vierten Ausführungsform einer Notbetriebseinheit 230''', dargestellt in Fig. 7 ist das Absperrelement 236 nicht vor dem Expandereingang 92, sondern unmittelbar nach dem Expanderausgang 94 angeordnet und die Umgehungsleitung 234‴ ist somit der Expanderstufe 86 mit dem Absperrelement 236, das auf den Expanderausgang 94 folgend angeordnet ist, parallel geschaltet.

Auch in diesem Fall ist die Steuerung 238 einerseits zur Ansteuerung des Expansionselements 232 und des Absperrelements 236 vorgesehen.

Bei einer fünften Ausführungsform einer Notbetriebseinheit 230''', dargestellt in Fig. 8 umfasst die Notbetriebseinheit 230ʺʺ das Expansionselement 237 und das Absperrelement 236.

Bei dieser Ausführungsform ist in gleicher Weise wie bei der dritten Ausführungsform das Absperrelement 236 vor dem Expandereingang 92 angeordnet, um durch Unterbrechen des in die Expanderstufe 86 einströmenden Expansionsmassenstroms EM die Expanderstufe 86 außer Funktion zu setzen, während die Umgehungsleitung 234ʺʺ die Zuleitung 126, in welche der Unterkühlungsmassenstrom UM nach Durchströmen des Expansionsorgans 122 eintritt, und den Expansionsdruckausgangsanschluss 36 miteinander verbindet.

In diesem Fall ist in der Umgehungsleitung 234ʺʺ noch ein weiteres Absperrelement 237 vorgesehen, während das für die Expansion des Unterkühlungsmassenstroms UM vorgesehene Expansionsorgan 122 auch für die Notbetriebseinheit 230ʺʺ als Expansionsorgan dient und daher den Notexpansionsmassenstrom NEPM bestimmt, der unter Umgehung des Expanders 86 zum Expansionsdruckausgangsanschluss 36 geführt ist.

Auch in diesem Fall ist die Notbetriebssteuerung 238 erforderlich, die die Absperrelemente 236 und 237 ansteuert, wenn vom Sensor 242 ein unerwünschter Anstieg des Hochdrucks PH2 erkannt wird.

Bei einer einem zweiten Ausführungsbeispiel einer Expansionseinheit 32' zugeordneten sechsten Ausführungsform einer Notbetriebseinheit 230"", dargestellt in Fig. 9, ist die Notexpansionseinheit 230ʺʺ′ ebenfalls gebildet durch die Umgehungsleitung 234''''' mit dem Absperrelement 237, während das Absperrelement 236 unmittelbar auf den Expanderausgang 94 folgend angeordnet ist, so dass die Umgehungsleitung 234''''' von der Zuleitung 126 zum Expansionsdruckausgangsanschluss 36 geführt ist und zwischen dem Absperrelement 236 und dem Expansionsdruckausgangsanschluss 36 in eine Umgehungsleitung zwischen diesen einmündet.

In diese Umgehungsleitung mündet bei diesem zweiten Ausführungsbeispiel der Expansionseinheit 32' auch noch die Pulsationsübertragungsleitung 272, welche zu einem Pulsationsdämpfer 260 geführt ist, der in gleicher Weise ausgebildet ist, wie im Zusammenhang mit dem ersten Ausführungsbeispiel beschrieben, wobei in diesem Fall der Wärmetransportkreislauf 276 ebenfalls Teil des Expansionssystems 30 ist und Wärme aus einer Umgehungsleitung zwischen dem Kompressorausgang 98 und dem Hochdruckausgangsanschluss 38 entzieht und der Beheizung 274 zuführt.

Bei einem dritten Ausführungsbeispiel, dargestellt in Fig. 10, ist das Expansionssystem 30 mit der Notbetriebseinheit 230ʺʺ′ gemäß der sechsten Ausführungsform versehen, so dass diesbezüglich auf die Ausführungen zum sechsten Ausführungsbeispiel vollinhaltlich Bezug genommen werden kann.

Im Gegensatz zum ersten Ausführungsbeispiel ist allerdings zwischen dem Hochdruckeingangsanschluss 34 und dem Hochdruckausgangsanschluss 38 eine Pulsationsdämpfereinheit 280 vorgesehen, welche ein Dämpfergehäuse 282 aufweist, in welchem ein Kolben 284 angeordnet ist, der eine im Dämpfergehäuse 282 angeordnete erste Kammer 286 von einer zweiten Kammer 288 trennt, wobei beispielsweise die erste Kammer 282 über eine erste Pulsationsübertragungsleitung 292 mit dem Hochdruckeingangsanschluss 34 verbunden ist und die zweite Kammer 288 über eine zweite Pulsationsübertragungsleitung 294 mit dem Hochdruckausgangsanschluss 38 verbunden ist.

Die Pulsationsdämpfereinheit 280 ist somit in der Lage, sich zum Hochdruckeingangsanschluss 34 oder zum Hochdruckausgangsanschluss 38 ausbreitende Pulsationen dadurch zu dämpfen, dass durch den Kolben eine Pulsationsübertragung erfolgt, wobei der Kolben 284 vorzugsweise zwischen zwei federelastischen Dämpfungselementen 296 und 298 gelagert ist, die in den Kammern 286 beziehungsweise 288 angeordnet sind.

Eine achte Ausführungsform einer Notbetriebseinheit 230‴‴′, dargestellt in Fig. 11 und Fig. 12, basiert im Prinzip auf der fünften Ausführungsform der Notbetriebseinheit 230"", wobei in diesem Fall die Notbetriebseinheit 230‴‴ eine Umgehungsleitung 234‴‴ aufweist, die von der Zuleitung 126 zu einem 3/2 Wegeventil 235 führt, welches in der Lage ist, entweder den Expanderausgang 94 mit dem Expansionsdruckausgangsanschluss 36 zu verbinden und die Umgehungsleitung 234‴‴′ zu verschließen oder die Umgehungsleitung 234‴‴ mit dem Expansionsdruckausgangsanschluss 36 zu verbinden und den Expanderausgang 94 zu verschließen, wobei das 3/2 Wegeventil 235 ebenfalls durch die Steuerung 238 angesteuert wird, welche beispielsweise den Hochdruck des Expansionsmassenstroms EM vor dessen Eintritt in den Expander erfasst.

Auch bei dieser Ausführungsform dient somit das Expansionsorgan 122 das eigentlich für die Expansion des Unterkühlungsmassenstroms UM vorgesehen ist, im Fall des Notbetriebs als Expansionsorgan für die Notbetriebseinheit 230‴‴.

Bei einem vierten Ausführungsbeispiel einer Expansionseinheit 32‴ dargestellt in Fig. 13, ist die Expansionseinheit 32‴ dahingehend modifiziert, dass der Abzweig 116' zwischen dem Hochdruckeingangsanschluss 34 und dem Eingang 104 der Unterkühlungseinheit 102 angeordnet ist und somit der Unterkühlungsmassenstrom UM vor Durchströmen der Unterkühlungseinheit 102 von dem Gesamtmassenstrom G abgezweigt wird, wobei in gleicher Weise wie bei den voranstehenden Ausführungsbeispielen das Absperrorgan 124 und das Expansionsorgan 122 vorgesehen sind, die zwischen dem Abzweig 116‴ und dem Eingang 112 für den die Unterkühlungseinheit 102 durchströmenden Gegenstrom angeordnet sind.

Auch diese Ausführungsform der Expansionseinheit 32‴ wird durch die Steuerung 132 in gleicher Weise wie beim ersten Ausführungsbeispiel gesteuert.

Auch dieses vierte Ausführungsbeispiel lässt sich mit Notbetriebseinheiten, beispielsweise mit einer Notbetriebseinheit 230 gemäß dem ersten Ausführungsbeispiel, und dem Expansionselement 232, ausgebildet als Druckentlastungsventil, versehen.

Die Expansionseinheit 32‴ kann aber auch mit Notbetriebseinheiten 230', 230", 230‴, 230ʺʺ, 230ʺʺ′, 230‴‴ und 230‴‴′ und/oder auch mit Pulsationsdämpfereinheiten 260, 280 versehen werden, wie sie im Zusammenhang mit den voranstehenden Ausführungsbeispielen des Kältemittelkreislaufs 10 beschrieben sind, so dass diesbezüglich auf die voranstehenden Ausführungen zu diesen Notbetriebseinheiten Bezug genommen wird.

Bei einem dritten Ausführungsbeispiel eines Kältemittelkreislaufs 10", dargestellt in Fig. 14, sind diejenigen Elemente, die mit denen des ersten Ausführungsbeispiels identisch sind, mit denselben Bezugszeichen versehen, so dass hinsichtlich der Beschreibung vollinhaltlich auf die Ausführungen zu diesen im Zusammenhang mit dem ersten Ausführungsbeispiel verwiesen werden kann.

Allerdings ist das dritte Ausführungsbeispiel mit der dritten Ausführungsform der Notbetriebseinheit 230" versehen, bezüglich welcher auf die voranstehenden Ausführungen zu dieser dritten Ausführungsform verwiesen wird. Im Gegensatz zum ersten Ausführungsbeispiel führt bei dem dritten Ausführungsbeispiel die Expansionsleitung 42 nicht unmittelbar zu der Kühlstufe 62, sondern zu einem Zwischendrucksammler 44, in welchem sich bei Expansionsdruck PE ein Bad 46 aus flüssigem Kältemittel ausbildet, von welchem flüssiges Kältemittel über eine Flüssigleitung 48 der Kühlstufe 62" zugeführt wird, die in diesem Fall nicht nur den wärmeaufnehmenden Wärmeübertrager 64 umfasst, sondern zusätzlich noch ein Abschaltorgan 68 und ein Expansionsorgan 66.

Ferner bildet sich in dem Zwischendrucksammler 44 über dem Bad 46 ein Gasvolumen 52 aus Kältemittel, von welchem ein Zusatzmassenstrom Z über ein Expansionsorgan 54 der Saugleitung 74 zugeführt wird.

Durch den Zwischendrucksammler 44 besteht die Möglichkeit, den Expansionsmassenstrom E bei Expansionsdruck PE in einen Hauptmassenstrom H, der über die Flüssigkeitsleitung der Kühlstufe 62" zugeführt wird, und einen gasförmigen Zusatzmassenstrom Z, der über das Expansionsorgan 54 der Saugdruckleitung 74 zugeführt wird, aufzuteilen, so dass die Temperatur des die Kühlstufe 62" erreichenden Hauptmassenstroms H mittels des Expansionsorgans 54 einstellbar ist.

Bei dem dritten Ausführungsbeispiel ist ferner noch der Hochdruckableitung 28 ein Pulsationsdämpfer 260 zugeordnet der dem in dem ersten Ausführungsbeispiel des Kältemittelkreislaufs 10 gemäß Fig. 1 dargestellten und der Expansionsleitung 42 zugeordneten Pulsationsdämpfer 260 entspricht, so dass hinsichtlich der Funktion desselben vollinhaltlich auf die voranstehenden Ausführungen hierzu Bezug genommen werden kann.

Alternativ dazu kann der Pulsationsdämpfer 260 auch im Bereich der Expansionseinheit 32 angeordnet oder sogar in das Expansionssystem 30 integriert werden.

Bei einem vierten Ausführungsbeispiel eines Kältemittelkreislaufs 10''', dargestellt in Fig. 15, die mit denen des ersten und zweiten Ausführungsbeispiels identisch sind mit denselben Bezugszeichen versehen, so dass hinsichtlich der Beschreibung derselben vollinhaltlich auf die Ausführungen zum ersten und zweiten Ausführungsbeispiel Bezug genommen werden kann.

Zusätzlich zu den Merkmalen des zweiten Ausführungsbeispiels ist das vierte Ausführungsbeispiel mit der Pulsationsdämpfereinheit 280 versehen, die bei diesem Ausführungsbeispiel dem Wärmeübertrager 22 parallel geschaltet ist und somit Pulsationen zwischen der Hochdruckleitung 18 und der Hochdruckableitung 28 dämpft.

Die Pulsationsdämpfereinheit 280 ist dabei identisch ausgebildet wie die in das das dritte Ausführungsbeispiel der Expansionseinheit 32" integrierte Pulsationsdämpfereinheit 280 (Fig. 10), so dass auf die diesbezüglichen voranstehenden Ausführungen vollinhaltlich Bezug genommen werden kann. Zusätzlich ist allerdings zwischen der zweiten Pulsationsübertragungsleitung 294 und der Hochdruckleitung 18 noch eine Drossel 302 vorgesehen, um eine verbesserte Dämpfungswirkung zu erhalten.

Bei einem fünften Ausführungsbeispiel eines Kältemittelkreislaufs 10", dargestellt in Fig. 16, sind diejenigen Elemente, die mit denen des ersten und zweiten Ausführungsbeispiels identisch sind, mit denselben Bezugszeichen versehen, so dass hinsichtlich der Beschreibung derselben vollinhaltlich auf die Ausführungen zum ersten und zweiten Ausführungsbeispiel Bezug genommen werden kann.

Im Gegensatz zum zweiten Ausführungsbeispiel wird der Zusatzmassenstrom Z aus dem Gasvolumen 52 über das Expansionsorgan 54 nicht direkt der Saugdruckleitung 74 zugeführt, sondern nochmals durch einen in der Flüssigkeitsleitung 48 vorgesehenen Unterkühler 58 geführt, der den in der Flüssigkeitsleitung 48 strömenden Hauptmassenstrom H nochmals unterkühlt. Ferner ist die Kühlstufe 62‴ beispielsweise als Normalkühlstufe ausgebildet und zusätzlich ist noch eine Tiefkühlstufe 212 vorgesehen, welche einen wärmeaufnehmenden Wärmeübertrager 214 sowie ein Abschaltorgan 218 und ein Expansionsorgan 216 aufweist.

Das in der Tiefkühlstufe 212 expandierte Kältemittel wird über eine Saugdruckleitung 224 einer Tiefkühlverdichtereinheit 222 zugeführt, die das Kältemittel wieder soweit verdichtet, dass dieses der Saugdruckleitung 74 für die Kältemittelverdichtereinheit 12 zum Verdichten auf Hochdruck zugeführt werden kann.

Darüber hinaus ist vorzugsweise in der Saugdruckleitung 224 der Tiefkühlverdichtereinheit 212 noch ein Unterkühler 226 vorgesehen, der das über die Flüssigkeitsleitung 48 der Tiefkühlstufe 212 zugeführte Kältemittel vor Eintritt in die Tiefkühlstufe 212 nochmals unterkühlt und zwar durch das aus der Tiefkühlstufe 212 austretende und in der Saugdruckleitung 224 geführte expandierte Kältemittel.

Im Zusammenhang mit dem dritten, vierten und fünften Ausführungsbeispiel gemäß den Fig. 14, 15 und 16 der Lösung wurde das Vorhandensein des Zwischendrucksammlers 44 beschrieben und auch die Zuführung des Zusatzmassenstroms Z über das Expansionsorgan 54 zur Saugdruckleitung 74 sowie die Regelung der Temperatur des Hauptmassenstroms H.

Diese Regelung der Temperatur des Hauptmassenstroms H umfasst die Regelung eines Zwischendrucks PM in dem Zwischendrucksammler 44 mittels des Expansionsorgans 54, das in diesem Fall über eine Zwischendrucksteuerung 55 ansteuerbar ist.

Grundsätzlich wäre es bei dem dritten, vierten und fünften Ausführungsbeispiel gemäß den Fig. 14, 15 und 16 möglich, einerseits den Hochdruck PH2 in der Hochdruckableitung mittels der Steuerungen 132 und/oder 138 gemäß einem optimalen Betrieb der Expansionseinheit 32 bei der jeweiligen Temperatur des Kältemittels in der Hochdruckableitung 28 und beispielsweise der jeweiligen Außentemperatur zu steuern und mit der Zwischendrucksteuerung 55 lediglich einen konstanten Zwischendruck PM in dem Zwischendrucksammler 44 festzulegen.

Die Effizienzsteigerung des Kältemittelkreislaufs kann dabei durch die eingangs erwähnte Erfassung des Eingangsdrucks EP der Kompressorstufe 88 mittels der Steuerungen 132, 138 erfolgen.

Der Kältemittelkreislauf 10 lässt sich jedoch auch dadurch hinsichtlich des erreichbaren COP, das heißt des Verhältnisses von Kühlleistung zur eingesetzten mechanischen Leistung, insbesondere im Sommerbetrieb, und hinsichtlich der Erweiterung des Funktionsbetriebs der Expansionskompressionseinheit, insbesondere im Winterbetrieb, optimieren, dass eine zusätzliche betriebszustandsbedingte Regelung des Zwischendrucks PM erfolgt, der sich auf den Eingangsdruck EP der Kompressorstufe 88 aufgrund der Volumenverhältnisse der Expansionskompressionseinheit 84 auswirkt.

Bei dieser betriebszustandsbedingten Regelung des Zwischendrucks PM erfolgt zum Beispiel mittels der Zwischendrucksteuerung 55 und des Expansionsorgans 54 eine Regelung des Zwischendrucks PM auf einen Druckwert, der sich einerseits aus einem in der Regel einmalig festgelegten Grundwert und betriebszustandsbedingt variierenden Zuschlagswerten zu diesem Grundwert ergibt.

Beispielsweise liegt der Grundwert bei COz als Kältemittel im Bereich von 30 bar bis 45 bar, so dass ein Wert aus diesem Bereich, beispielsweise 35 bar, als Grundwert festgelegt wird, und die Zuschlagswerte weisen bei COz als Kältemittel Beträge auf, die im Bereich von 0,5 bar bis 7 bar liegen.

Die Zuschlagswerte könnten prinzipiell feste Werte aus dem für diese vorgesehenen Bereich der Zuschlagswerte sein, besonders günstig ist es jedoch, wenn die Zuschlagswerte innerhalb dieses vorgesehenen Bereichs betriebszustandsbedingt variieren.

Darüber hinaus erfolgt vorzugsweise eine Differenzierung zwischen Sommerbetrieb und Winterbetrieb, wobei die Zuschlagswerte bei Sommerbetrieb positive Werte aufweisen und bei Winterbetrieb negative Werte, so dass die Werte beispielsweise bei COz als Kältemittel bei Sommerbetrieb im Bereich von 0,5 bar bis 7 bar liegen und bei Winterbetrieb im Bereich von -0,5 bar bis -7 bar liegen.

Besonders vorteilhaft ist es, wenn die Größe der Zuschlagswerte von den im Regelbereich des Hochdrucks PH2 liegenden Werten abhängig sind und daher abhängig von den Werten des Hochdrucks PH2 variieren.

Insbesondere ist dabei vorgesehen, dass die Zuschlagswerte bei hohen Werten des Hochdrucks größer sind als bei niedrigen Werten des Hochdrucks.

So ergeben sich beispielsweise im Fall von COz als Kältemittel bei Sommerbetrieb Zuschlagswerte im Bereich von +0,5 bar bis +3 bar, sofern der Hochdruck PH2 Werte im Bereich von 75 bar bis 80 bar aufweist, und Zuschlagswerte im Bereich von +3 bar bis +7 bar, sofern der Hochdruck PH2 Werte im Bereich größer 80 bar, vorzugsweise Werte von größer 80 bar bis 120 bar, aufweist.

Beispielsweise wird im Sommerbetrieb bei einem Hochdruck PH2 im Bereich von 80 bar ein Zuschlagswert im Bereich von 3 bar verwendet, während bei einem Hochdruck PH2 im Bereich von 90 bar ein Zuschlagswert im Bereich von 5 bar verwendet wird.

In gleicher Weise liegen die Zuschlagswerte für Winterbetrieb beispielsweise im Bereich von -0,5 bar bis -3 bar, sofern der Hochdruck PH2 bei Werten im Bereich von 55 bar bis 65 bar liegt und die Zuschlagswerte liegen im Bereich von -3 bar bis -5 bar, sofern der Hochdruck PH2 bei Werten kleiner 50 bar bis 40 bar liegt.

Insbesondere wird bei Winterbetrieb beispielsweise bei einem Hochdruck PH2 im Bereich von 60 bar ein Zuschlagswert im Bereich von -3 bar verwendet und bei einem Hochdruck im Bereich von 50 bar ein Zuschlagswert im Bereich von -5 bar verwendet.

Bei den vorstehend genannten Beispielen für Sommerbetrieb und Winterbetrieb ist der Grundwert vorzugsweise stets derselbe.

Die vorstehende Steuerung des Zwischendrucks PM hat somit zusammenfassend folgende Konsequenzen:
Durch Veränderung des Zwischendrucks PM ändert sich der Eingangsdruck EP an der Kompressorstufe 88 und damit eine Unterkühlerleistung der Unterkühlungseinheit 102.

Wird der Zwischendruck PM erhöht, steigt der Eingangsdruck EP an der Kompressorstufe 88 an und damit wird der Unterkühlungsmassenstrom UM und somit die Unterkühlerleistung der Unterkühlungseinheit 102 erhöht, so dass auch der COP ansteigt.

Wird der Zwischendruck PM abgesenkt sinkt auch der Eingangsdruck EP an der Kompressorstufe 88. Die Druckdifferenz an der Expanderstufe 86 wird jedoch vergrößert und damit wird auch der Funktionsbereich der Expansionskompressionseinheit 84 vergrößert.

Bei einer alternativen Lösung gemäß Fig. 16 ist vorgesehen, dass die Zwischendrucksteuerung 55 die Größen, insbesondere die Temperatur und/oder den Druck des Gesamtmassenstroms G in der Hochdruckableitung 28 sowie die Größe des Eingangsdrucks EP der Kompressorstufe 88 erfasst und abhängig davon den Zwischendruck PM steuert, um auf einen für die erfassten Größen geeigneten vorgegebenen und beispielsweise in der Zwischendrucksteuerung 55 eingespeicherten Wert des Eingangsdrucks EP zu regeln.

Alle Verdichtereinheiten können beliebige Verdichter oder Kombinationen von Verdichtern (parallel, in Serie, mehrstufig) sein.

Ebenso kann einer oder mehrere der Verdichter mit einer Leistungsregelung versehen sein, welche durch Abschaltung von Verdichtern, durch mechanische Leistungsregelung (beispielsweise Abschalten, insbesondere zyklisches Abschalten von Teilen (Zylinderbänken) eines Verdichters) oder Drehzahlregelung des Verdichters erfolgen kann.

## Patentansprüche

1. Verfahren zum Betreiben eines Kältemittelkreislaufs (10), umfassend mindestens einen Kältemittelverdichter (12), welcher an einem Sauganschluss (14) zugeführtes Kältemittel auf Hochdruck (PH1) verdichtet, so dass an einem Druckanschluss ein auf Hochdruck (PH1) verdichteter Verdichtermassenstrom (V) des Kältemittels austritt, mindestens einen hochdruckseitigen wärmeabgebenden Wärmeübertrager (22) mit einem Eingang (24), welchem der Kältemittelkreislauf (10) den Verdichtermassenstrom (V) zuführt, und mit einem Ausgang (26), aus welchem ein gekühlter Gesamtmassenstrom (G) von Kältemittel austritt,
mindestens eine Expansionseinheit (32), umfassend eine eine Expanderstufe (86) und eine Kompressorstufe (88) aufweisende Expansionskompressionseinheit (84), welche einen vom Kältemittelkreislauf (10) in Richtung des Sauganschlusses (14) des Kältemittelverdichters (14) geführten Expansionsmassenstrom (EM) des Gesamtmassenstroms (G) von Hochdruck (PH2) ausgehend auf einen Expansionsdruck (PE) expandiert, und mindestens eine Kühlstufe (62) mit mindestens einem wärmeaufnehmenden Wärmeübertrager (64), welchem der Kältemittelkreislauf (10) einen von dem von der Expansionseinheit (32) expandierten Expansionsdruckmassenstrom (EM) umfassenden Hauptmassenstrom (H) zuführt, und
welchen der Kältemittelkreislauf (10) nach Verlassen der Kühlstufe (62) dem Sauganschluss (14) des Kältemittelverdichters (12) zuführt, wobei in dem Kältemittelkreislauf (10) eine Notbetriebseinheit (230) angeordnet ist, welche eine die Expansionskompressionseinheit (84) umgehende Umgehungsleitung (234) umfasst und welcher mindestens ein Expansionselement (232, 122) funktionell zugeordnet ist, **dadurch gekennzeichnet, dass** die Notbetriebseinheit (230) so ausgebildet ist, dass sie eine Expansionsstörung der Expansionskompressionseinheit (84) erfasst, dass die Notbetriebseinheit (230) eine Steuerung (238) aufweist, die die Notbetriebseinheit (230) von dem inaktiven Zustand in den aktiven Zustand überführt, und dass die Notbetriebseinheit (230) so ausgebildet ist, dass sie im Fall einer Störung, insbesondere einer Expansionsstörung, der Expansionskompressionseinheit (84) von einem inaktiven Zustand in einen aktiven Zustand übergeht, in welchem diese durch Expansion des unter Hochdruck stehenden Kältemittels mittels des Expansionselements (232, 122) einen Notexpansionsmassenstrom (NEPM) zum Betreiben der Kühlstufe (62) erzeugt, welchen die Umgehungsleitung (234) dem Kältemittelkreislauf (10) zur Weiterleitung zur Kühlstufe (62) zuführt.

2. Verfahren nach Anspruch 1, **dadurch gekennzeichnet, dass** die Umgehungsleitung (234) der Notbetriebseinheit (230) den Notexpansionsmassenstrom (NEPM) einer den Expansionsdruckmassenstrom (EPM) aufnehmenden Expansionsleitung (42) des Kältemittelkreislaufs (10) direkt oder indirekt zuführt.

3. Verfahren nach einem der voranstehenden Ansprüche, **dadurch gekennzeichnet, dass** die Umgehungsleitung (234) den Notexpansionsmassenstrom (NEPM) einer im Normalbetrieb des Kältemittelkreislaufs (10) der den auf Expansionsdruck (PE) vorliegenden Expansionsdruckmassenstrom (EPM) führenden Leitung des Kältemittelkreislaufs (10) zuführt.

4. Verfahren (10) nach einem der voranstehenden Ansprüche, **dadurch gekennzeichnet, dass** die Notbetriebseinheit (230) einen Hochdruck (PH2) des aus dem Ausgang (26) des Wärmeübertragers (22) austretenden Gesamtmassenstroms (G) oder des Expansionsmassenstroms (EM) vor dessen Eintritt in die Expanderstufe (86) erfasst.

5. Verfahren nach einem der voranstehenden Ansprüche, **dadurch gekennzeichnet, dass** die Notbetriebseinheit (230) eine Druckdifferenz zwischen dem Hochdruck (PH2) des Gesamtmassenstroms (G) oder des Expansionsmassenstroms (EM) vor dessen Eintritt in die Expanderstufe (86) und einem auf Expansionsdruck (PE) liegenden Leitungsabschnitt (42) des Kältemittelkreislaufs (10) erfasst.

6. Verfahren nach einem der voranstehenden Ansprüche, **dadurch gekennzeichnet, dass** die Notbetriebseinheit (230) einen Hochdruck des Gesamtmassenstroms (G) oder des Expansionsmassenstroms (EM) vor dessen Eintritt in die Expanderstufe (86) hinsichtlich seines Absolutwerts erfasst.

7. Verfahren nach einem der voranstehenden Ansprüche, **dadurch gekennzeichnet, dass** die Notbetriebseinheit (230) den Hochdruck des Gesamtmassenstroms (G) oder des Expansionsmassenstroms (EM) vor dessen Eintritt in die Expanderstufe (86) mit einem Referenzhochdruck vergleicht.

8. Verfahren nach einem der voranstehenden Ansprüche, **dadurch gekennzeichnet, dass** die Notbetriebseinheit (230) mindestens ein Abschaltelement (235, 236, 237) zur Abschaltung der Expansionskompressionseinheit (84) umfasst, dass insbesondere das Abschaltelement (235, 236, 237) der Notbetriebseinheit (230) entweder vor einem Expandereingang (92) oder nach einem Expanderausgang (94) angeordnet ist.

9. Verfahren nach einem der Ansprüche 1 bis 7, **dadurch gekennzeichnet, dass** in der Umgehungsleitung (234) der Notbetriebseinheit (230) ein Schaltelement (235, 237) vorgesehen ist, welches eine direkte oder indirekte Verbindung zwischen einem Expansionsorgan (122) zur Erzeugung des Unterkühlungsmassenstroms (UM) der Expansionseinheit (32) und einem Expansionsdruckausgangsanschluss (36) der Expansionseinheit (32) herstellt, dass insbesondere das Schaltelement durch die Steuerung (238) der Notbetriebseinheit (230) ansteuerbar ist, dass insbesondere das Schaltelement ein Schaltventil ist, dass insbesondere das Schaltelement (235) ein 3/2 Wegeventil ist, welches entweder die Umgehungsleitung (234) oder einen Expanderausgang mit dem Expansionsdruckausgangsanschluss (36) verbindet.

10. Verfahren nach einem der voranstehenden Ansprüche, **dadurch gekennzeichnet, dass** zwischen der Expansionseinheit (32) und der Kühlstufe (62) ein Zwischendrucksammler (44) angeordnet ist, in dessen Bad (46) sich eine Flüssigphase des Kältemittels sammelt und in dessen über dem Bad (46) stehendem Gasvolumen (52) sich eine Gasphase des Kältemittels sammelt, dass insbesondere aus dem Gasvolumen (52) des Zwischendrucksammlers (44) ein Zusatzmassenstrom (Z) abgeführt wird, dass insbesondere der Zusatzmassenstrom (Z) über ein Expansionsorgan (54) der Saugdruckleitung (74) zugeführt wird, dass insbesondere der vom Expansionsorgan (54) expandierte Zusatzmassenstrom (Z) einen zur Kühlstufe (62) geführten Hauptmassenstrom (H) in einem Wärmetauscher (58) kühlt.

11. Verfahren nach Anspruch 10, **dadurch gekennzeichnet, dass** eine das Expansionsorgan (54) ansteuernde Zwischendrucksteuerung (55) den Druck und/oder die Temperatur des Gesamtmassenstroms (G) in der Hochdruckableitung (28) sowie den Eingangsdruck (EP) der Kompressorstufe (88) erfasst und den Zwischendruck (PM) so steuert, dass sich ein für die erfassten Größen geeigneter vorgegebener Wert des Eingangsdrucks (EP) einstellt.

12. Verfahren nach Anspruch 10 oder 11, **dadurch gekennzeichnet, dass** mittels einer das Expansionsorgan (54) ansteuernden Zwischendrucksteuerung (55) ein Zwischendruck (PM) im Zwischendrucksammler (44) auf einen Druckwert geregelt wird, der sich aus einem Grundwert, beispielsweise einen Wert im Bereich von 30 bar bis 45 bar, und Zuschlagswerten mit Beträgen, beispielsweise im Bereich von 0,5 bar bis 7 bar, von der Zwischendrucksteuerung (55) ermittelt wird , dass insbesondere die Zuschlagswerte bei Sommerbetrieb positive Werte und bei Winterbetrieb negative Werte aufweisen, dass insbesondere die Größe der Zuschlagswerte von den bei Regelung des Hochdrucks sich einstellenden Werten des Hochdrucks abhängig ist, dass insbesondere im Sommerbetrieb die Zuschlagswerte bei hohen Werten des Hochdruck (PH2) größer sind als bei niedrigen Werten des Hochdrucks (PH2), dass insbesondere im Winterbetrieb die Zuschlagswerte bei hohen Werten des Hochdrucks (PH2) kleiner sind als bei niedrigen Werten des Hochdrucks (PH2).

13. Verfahren nach einem der voranstehenden Ansprüche, **dadurch gekennzeichnet, dass** die Expansionseinheit (32) ein Expansionssystem (30) umfasst, welches eine Unterkühlungseinheit (102) zum Unterkühlen des der Expansionseinheit (32) zugeführten Gesamtmassenstroms des Kältemittels aufweist, die Expansionskompressionseinheit (84) umfassend die Expanderstufe (86) und der Kompressorstufe (88), eine Verzweigung (116), welche von dem der Expansionseinheit (32) zugeführten Gesamtmassenstrom (G) einen Unterkühlungsmassenstrom (UM) abzweigt und mit einer Zuleitung (126) verbunden ist, aufweist, die den Unterkühlungsmassenstrom (UM) zu einem Eingang (112) der Unterkühlungseinheit (102) führt, ein in der Zuleitung (126) vorgesehenes Expansionsorgan (122, 124) aufweist, welches den Unterkühlungsmassenstrom (UM) auf einen Unterkühlungsdruck (PU) expandiert, und eine Verbindungsleitung (128) aufweist, welche den aus der Unterkühlungseinheit (102) austretenden Unterkühlungsmassenstrom (U) der Kompressorstufe (88) zuführt, der seinerseits den Unterkühlungsmassenstrom (U) auf einen Rückführungshochdruck (PR) verdichtet, der mindestens einem Hochdruck (PH1) des Verdichtermassenstroms (V) entspricht, dem der Unterkühlungsmassenstrom (U) zugeführt wird.

14. Verfahren nach einem der voranstehenden Ansprüche, **dadurch gekennzeichnet, dass** der Kältemittelkreislauf (10) eine elektrisch arbeitende Steuerung (132, 138) aufweist, welche mindestens eine der folgenden Größen wie: eine Umgebungstemperatur, eine Temperatur des der Expansionseinheit (32) und/oder der Expanderstufe (86) zugeführten Massenstroms des Kältemittels und einen Eingangsdruck (EP) der Kompressorstufe (88), erfasst und entsprechend dieser Temperatur und/oder gegebenenfalls dieses Eingangsdrucks (EP) der Kompressorstufe (88) einen Eingangsdruck der Expansionseinheit (32) oder der Expanderstufe (86) und/oder gegebenenfalls einen Eingangsdruck (EP) der Kompressorstufe (88) durch Steuerung des Unterkühlungsmassenstroms (UM) mittels des von der Steuerung (132, 138) elektrisch angesteuerten Expansionsorgans (122) einstellt, dass insbesondere die Steuerung (132, 138) die Umgebungstemperatur und/oder die Temperatur des Massenstroms des Kältemittels vor einem Eingang (104) der Unterkühlungseinheit (102) und/oder vor einem Expandereingang (92) mittels eines Sensors (134) misst, dass insbesondere die Steuerung (132, 138) eine elektronische, einen Prozessor umfassende Steuerung (132, 138) ist, die mittels eines Steuerprogramms das Expansionsorgan (122) elektrisch ansteuert, dass insbesondere die Verzweigung (116) zwischen der Unterkühlungseinheit (102) und der Expansionskompressionseinheit (84) angeordnet ist und nach der Unterkühlungseinheit (102) von dem Gesamtmassenstrom (G) den Unterkühlungsmassenstrom (U) abzweigt, dass insbesondere die Unterkühlungseinheit (102) als Wärmeübertrager ausgebildet ist und den zum Expander (86) strömenden Massenstrom des Kältemittels durch den im Gegenstrom durch diese geführten Unterkühlungsmassenstrom U kühlt.

15. Verfahren nach einem der voranstehenden Ansprüche, **dadurch gekennzeichnet, dass** die Expanderstufe (86) und die Kompressorstufe (88) der Expansionskompressionseinheit (84) mechanisch funktionell gekoppelt sind.

16. Verfahren nach einem der voranstehenden Ansprüche, **dadurch gekennzeichnet, dass** die Expanderstufe (86) und die Kompressorstufe (88) durch eine Freikolbenmaschine gebildet sind, in welcher mindestens ein Freikolben (152, 154) in einer Kolbenkammer (144, 146) frei bewegbar ist, dass insbesondere die Expansionskompressionseinheit (84) zwei Kolbenkammern (144, 146) aufweist, in denen jeweils ein Freikolben (152, 154) bewegbar ist.

## Claims

1. A method for operating a refrigerant circuit (10), comprising at least one refrigerant compressor (12), which compresses refrigerant fed at a suction connection (14) to high pressure (PH1) such that a compressor mass flow (V) of the refrigerant compressed to high pressure (PH1) exits at a pressure connection,
at least one heat-emitting heat exchanger (22) on the high-pressure side, having an inlet (24) to which the refrigerant circuit (10) feeds the compressor mass flow (V) and having an outlet (26) from which a cooled total mass flow (G) of refrigerant exits,
at least one expansion unit (32), comprising an expansion compression unit (84), which has an expander stage (86) and a compressor stage (88) and which expands an expansion mass flow (EM) of the total mass flow (G), conducted by the refrigerant circuit (10) in the direction of the suction connection (14) of the refrigerant compressor (14), starting from high pressure (PH2) to an expansion pressure (PE), and at least one cooling stage (62) having at least one heat-absorbing heat exchanger (64) to which the refrigerant circuit (10) feeds a main mass flow (H) comprised by the expansion pressure mass flow (EM) expanded by the expansion unit (32), and which is fed by the refrigerant circuit (10) after leaving the cooling stage (62) to the suction connection (14) of the refrigerant compressor (12), wherein an emergency operation unit (230) is arranged in the refrigerant circuit (10) and comprises a bypass conduit (234) bypassing the expansion compression unit (84) with which is functionally associated at least one expansion element (232, 122), **characterised in that** the emergency operation unit (230) is configured such that it detects an expansion disruption of the expansion compression unit (84), **in that** the emergency operation unit (230) has a controller (238) which transfers the emergency operation unit (230) from the inactive state into the active state, and **in that** the emergency operation unit (230) is configured so that, in the event of a disruption, in particular an expansion disruption, it transfers the expansion compression unit (84) from an inactive state into an active state, in which said expansion compression unit, by expansion of the refrigerant placed under high pressure by means of the expansion element (232, 122), generates an emergency expansion mass flow (NEPM) for operating the cooling stage (62), said emergency expansion mass flow being fed by the bypass conduit (234) to the refrigerant circuit (10) for forwarding to the cooling stage (62).

2. A method in accordance with claim 1, **characterised in that** the bypass conduit (234) of the emergency operation unit (230) directly or indirectly feeds the emergency expansion mass flow (NEPM) to an expansion conduit (42) of the refrigerant circuit (10) receiving the expansion pressure mass flow (EPM).

3. A method in accordance with the preceding claims, **characterised in that** the bypass conduit (234) feeds the emergency expansion mass flow (NEPM) to a conduit of the refrigerant circuit (10) conducting, in normal operation of the refrigerant circuit (10), the expansion pressure mass flow (EPM) present at expansion pressure (PE).

4. A method (10) in accordance with the preceding claims, **characterised in that** the emergency operation unit (230) detects a high pressure (PH2) of the total mass flow (G), exiting from the outlet (26) of the heat exchanger (22), or of the expansion mass flow (EM) prior to its entry into the expander stage (86).

5. A method in accordance with the preceding claims, **characterised in that** the emergency operation unit (230) detects a pressure difference between the high pressure (PH2) of the total mass flow (G) or the expansion mass flow (EM) prior to its entry into the expander stage (86) and a conduit portion (42) of the refrigerant circuit (10) at expansion pressure (PE).

6. A method in accordance with the preceding claims, **characterised in that** the emergency operation unit (230) detects a high pressure of the total mass flow (G) or of the expansion mass flow (EM) prior to its entry into the expander stage (86) in respect of its absolute value.

7. A method in accordance with the preceding claims, **characterised in that** the emergency operation unit (230) compares the high pressure of the total mass flow (G) or of the expansion mass flow (EM), prior to its entry into the expander stage (86), with a reference high pressure.

8. A method in accordance with the preceding claims, **characterised in that** the emergency operation unit (230) comprises at least one switch-off element (235, 236, 237) for switching off the expansion compression unit (84), **in that** in particular the switch-off element (235, 236, 237) of the emergency operation unit (2300 is arranged either upstream of an expander inlet (92) or downstream of an expander outlet (94).

9. A method in accordance with the preceding claims, **characterised in that** a switch element (235, 237) is provided in the bypass conduit (234) of the emergency operation unit (230) and establishes a direct or indirect connection between an expansion member (122) for generating the supercooling mass flow (UM) of the expansion unit (32) and an expansion pressure outlet connection (36) of the expansion unit (32), **in that** in particular the switch element is actuatable by the controller (238) of the emergency operation unit (230), **in that** in particular the switch element is a switch valve, **in that** in particular the switch element (235) is a 3/2 directional valve, which either connects the bypass conduit (234) or an expander outlet to the expansion pressure outlet connection (36).

10. A method in accordance with the preceding claims, **characterised in that** an intermediate pressure collector (44) is arranged between the expansion unit (32) and the cooling stage (62), in the bath (46) of which intermediate pressure collector there collects a liquid phase of the refrigerant and in the gas volume (52) of which intermediate pressure collector disposed above the bath (46) there collects a gas phase of the refrigerant, **in that** in particular an additional mass flow (Z) is discharged from the gas volume (52) of the intermediate pressure collector (44), **in that** in particular the additional mass flow (Z) is fed via an expansion member (54) to the intake pressure conduit (74), **in that** in particular the additional mass flow (Z) expanded by the expansion member (54) cools, in a heat exchanger (58), a main mass flow (H) conducted to the cooling stage (62).

11. A method in accordance with claim 10, **characterised in that** an intermediate pressure controller (55) actuating the expansion member (54) detects the pressure and/or the temperature of the total mass flow (G) in the high-pressure discharge conduit (28) and the inlet pressure (EP) of the compressor stage (88) and controls the intermediate pressure (PM) so that there is established a value of the inlet pressure (EP) predefined for the detected variables.

12. A method in accordance with claim 10 or 11, **characterised in that**, by means of an intermediate pressure controller (55) actuating the expansion member (54), an intermediate pressure (PM) in the intermediate pressure collector (44) is controlled to a pressure value that is determined by the intermediate pressure controller (55) from a base value, for example a value in the range from 30 bar to 45 bar, and additional values having absolute values, for example in the range of 0.5 bar to 7 bar, **in that** in particular the additional values in summer operation have positive values and in winter operation have negative values, **in that** in particular the magnitude of the additional values is dependent on the values of the high pressure that establish during control of the high pressure, **in that** in particular in summer operation the additional values with high values of the high pressure (PH2) are greater than with low values of the high pressure (PH2), **in that** in particular in winter operation the additional values with high values of the high pressure (PH2) are smaller than with low values of the high pressure (PH2).

13. A method in accordance with the preceding claims, **characterised in that** the expansion unit (32) comprises an expansion system (30) which has a supercooling unit (102) for supercooling the total mass flow of the refrigerant fed to the expansion unit (32), the expansion compression unit (84) comprising the expander stage (86) and the compressor stage (88), has a branch (116), which branches off a supercooling mass flow (UM) from the total mass flow (G) fed to the expansion unit (32) and is connected to a feed conduit (126), which conducts the supercooling mass flow (UM) to an inlet (112) of the supercooling unit (102), has an expansion member (122, 124) which is provided in the feed conduit (126) and which expands the supercooling mass flow (UM) to a supercooling pressure (PU), and has a connection conduit (128), which feeds the supercooling mass flow (U) exiting from the supercooling unit (102) to the compressor stage (88), which in turn compresses the supercooling mass flow (U) to a return high pressure (PR), which corresponds to least one high pressure (PH1) of the compressor mass flow (V), to which the supercooling mass flow (U) is fed.

14. A method in accordance with the preceding claims, **characterised in that** the refrigerant circuit (10) has an electrically operating controller (132, 138), which detects at least one of the following variables, such as: an ambient temperature, a temperature of the mass flow of the refrigerant fed to the expansion unit (32) and/or the expander stage (86), and an inlet pressure (EP) of the compressor stage (88), and, in accordance with this temperature and/or as applicable this inlet pressure (EP) of the compressor stage (88), establishes an inlet pressure of the expansion unit (32) or of the expander stage (86) and/or as applicable an inlet pressure (EP) of the compressor stage (88) by controlling the supercooling mass flow (UM) by means of the expansion member (122) electrically actuated by the controller (132, 138), **in that** in particular the controller (132, 138) measures the ambient temperature and/or the temperature of the mass flow of the refrigerant upstream of an inlet (104) of the supercooling unit (102) and/or upstream of an expander inlet (92) by means of a sensor (134), **in that** in particular the controller (132, 138) is an electronic controller (132, 138) comprising a processor, which controller electrically actuates the expansion member (122) by means of a control program, **in that** in particular the branch (116) is arranged between the supercooling unit (102) and the expansion compression unit (84) and branches off the supercooling mass flow (U) from the total mass flow (G) downstream of the supercooling unit (102), **in that** in particular the supercooling unit (102) is formed as a heat exchanger and cools the mass flow of the refrigerant flowing to the expander (86) by the supercooling mass flow U conducted in counter current through said heat exchanger.

15. A method in accordance with the preceding claims, **characterised in that** the expander stage (86) and the compressor stage (88) of the expansion compression unit (84) are mechanically functionally coupled.

16. A method in accordance with the preceding claims, **characterised in that** the expander stage (86) and the compressor stage (88) are formed by a free-piston machine, in which at least one free piston (152, 154) is freely movable in a piston chamber (144, 146), **in that** in particular the expansion compression unit (84) has two piston chambers (144, 146), in each of which a free piston (152, 154) is movable.

## Revendications

1. Procédé destiné à faire fonctionner un circuit frigorifique (10), comprenant au moins un compresseur de fluide frigorigène (12), lequel comprime à haute pression (PH1) du fluide frigorigène amené sur un raccord d'aspiration (14) de telle sorte qu'un flux massique de compresseur (V), comprimé à haute pression (PH1), du fluide frigorigène sort sur un raccord de pression, au moins un échangeur de chaleur (22) côté haute pression libérant de la chaleur avec une entrée (24), à laquelle le circuit frigorifique (10) amène le flux massique de compresseur (V), et avec une sortie (26), de laquelle un flux massique total (G) refroidi de fluide frigorigène sort,
au moins une unité d'expansion (32), comprenant une unité d'expansion et de compression (84) présentant un étage d'expanseur (86) et un étage de compresseur (88), laquelle expanse un flux massique d'expansion (EM), guidé par le circuit frigorifique (10) en direction du raccord d'aspiration (14) du compresseur de fluide frigorigène (14), du flux massique total (G) de haute pression (PH2) en partant d'une pression d'expansion (PE), et au moins un étage de refroidissement (62) avec au moins un échangeur de chaleur (64) d'absorption de chaleur, auquel le circuit frigorifique (10) amène un flux massique principal (H) compris par le flux massique de pression d'expansion (EM) expansé par l'unité d'expansion (32), et
que le circuit frigorifique (10) amène, après qu'il a quitté l'étage de refroidissement (62), au raccord d'aspiration (14) du compresseur de fluide frigorigène (12),
dans lequel est disposée dans le circuit frigorifique (10) une unité de fonctionnement de secours (230), laquelle comprend une conduite de contournement (234) contournant l'unité d'expansion et de compression (84) et à laquelle au moins un élément d'expansion (232, 122) est associé de manière fonctionnelle, **caractérisé en ce que** l'unité de fonctionnement de secours (230) est réalisée de telle sorte qu'elle détecte une anomalie d'expansion de l'unité d'expansion et de compression (84), que l'unité de fonctionnement de secours (230) présente une commande (238), qui transfère l'unité de fonctionnement de secours (230) de l'état inactif dans l'état actif, et que l'unité de fonctionnement de secours (230) est réalisée de telle sorte qu'elle passe, dans le cas d'une anomalie, en particulier d'une anomalie d'expansion, de l'unité d'expansion et de compression (84) d'un état inactif dans un état actif, dans lequel celle-ci génère, par expansion du fluide frigorigène sou haute pression au moyen de l'élément d'expansion (232, 122) un flux massique d'expansion de secours (NEPM), pour faire fonctionner l'étage de refroidissement (62), que la conduite de contournement (234) amène au circuit frigorifique (10) pour le transfert à l'étage de refroidissement (62).

2. Procédé selon la revendication 1, **caractérisé en ce que** la conduite de contournement (234) de l'unité de fonctionnement de secours (230) amène directement ou indirectement le flux massique d'expansion de secours (NEPM) à une conduite d'expansion (42), recevant le flux massique de pression d'expansion (EPM), du circuit frigorifique (10).

3. Procédé selon l'une quelconque des revendications précédentes, **caractérisé en ce que** la conduite de contournement (234) amène le flux massique d'expansion de secours (NEPM) à une conduite du circuit frigorifique (10) guidant, lors du fonctionnement normal du circuit frigorifique (10) le flux massique de pression d'expansion (EPM) présent à une pression d'expansion (PE) .

4. Procédé (10) selon l'une quelconque des revendications précédentes, **caractérisé en ce que** l'unité de fonctionnement de secours (230) détecte une haute pression (PH2) du flux massique total (G) sortant de la sortie (26) de l'échangeur de chaleur (22) ou du flux massique d'expansion (EM) avant son entrée dans l'étage d'expanseur (86).

5. Procédé selon l'une quelconque des revendications précédentes, **caractérisé en ce que** l'unité de fonctionnement de secours (230) détecte une différence e pression entre la haute pression (PH2) du flux massique total (G) ou du flux massique d'expansion (EM) avant son entrée dans l'étage d'expanseur (86) et un tronçon d'acheminement (42), se trouvant à une pression d'expansion (PE), du circuit frigorifique (10).

6. Procédé selon l'une quelconque des revendications précédentes, **caractérisé en ce que** l'unité de fonctionnement de secours (230) détecte une haute pression du flux massique totale (G) ou du flux massique d'expansion (EM) avant son entrée dans l'étage d'expanseur (86) quant à sa valeur absolue.

7. Procédé selon l'une quelconque des revendications précédentes, **caractérisé en ce que** l'unité de fonctionnement de secours (230) compare la haute pression du flux massique total (G) ou du flux massique d'expansion (EM) avant son entrée dans l'étage d'expanseur (86) à une haute pression de référence.

8. Procédé selon l'une quelconque des revendications précédentes, **caractérisé en ce que** l'unité de fonctionnement de secours (230) comprend au moins un élément de désactivation (235, 236, 237) destiné à désactiver l'unité d'expansion et de compression (84), qu'en particulier l'élément de désactivation (235, 236, 237) de l'unité de fonctionnement de secours (230) est disposé soit avant une entrée d'expanseur (92) soit après une sortie d'expanseur (94).

9. Procédé selon l'une quelconque des revendications précédentes, **caractérisé en ce qu'**est prévu dans la conduite de contournement (234) de l'unité de fonctionnement de secours (230) un élément de commutation (235, 237), lequel établit une liaison directe ou indirecte entre un organe d'expansion (122) pour générer le flux massique de sous-refroidissement (UM) de l'unité d'expansion (32) et un raccord de sortie de pression d'expansion (36) de l'unité d'expansion (32), qu'en particulier l'élément de commutation peut être piloté par la commande (238) de l'unité de fonctionnement de secours (230), qu'en particulier l'élément de commutation est une soupape de commutation, qu'en particulier l'élément de commutation (235) est une soupape à 3/2 voies, laquelle relie soit la conduite de contournement (234) soit une sortie d'expanseur au raccord de sortie de pression d'expansion (36).

10. Procédé selon l'une quelconque des revendications précédentes, **caractérisé en ce qu'**est disposé entre l'unité d'expansion (32) et l'étage de refroidissement (62) un collecteur de pression intermédiaire (44), dans le bain (46) duquel une phase liquide du fluide frigorigène s'accumule et dans le volume de gaz (52) duquel au-dessus du bain (46) s'accumule la phase gazeuse du fluide frigorigène, qu'en particulier un flux massique supplémentaire (Z) est évacué en particulier du volume de gaz (52) du collecteur de pression intermédiaire (44), qu'en particulier le flux massique supplémentaire (Z) est amené à la conduite de pression d'aspiration (74) par l'intermédiaire d'un organe d'expansion (54), qu'en particulier le flux massique supplémentaire (Z) expansé par l'organe d'expansion (54) refroidit un flux massique principal (H) guidé vers l'étage de refroidissement (62) dans un échangeur de chaleur (58).

11. Procédé selon la revendication 10, **caractérisé en ce qu'**une commande de pression intermédiaire (55) pilotant l'organe d'expansion (54) détecte la pression et/ou la température du flux massique total (G) dans la conduite d'évacuation de haute pression (28) ainsi que la pression d'entrée (EP) de l'étage de compresseur (88) et commande la pression intermédiaire (PM) de telle sorte qu'une valeur spécifiée, adaptée pour les grandeurs détectées, de la pression d'entrée (EP) est réglée.

12. Procédé selon la revendication 10 ou 11, **caractérisé en ce qu'**est régulée, au moyen d'une commande de pression intermédiaire (55) pilotant l'organe d'expansion (54), une pression intermédiaire (PM) dans le collecteur de pression intermédiaire (44) sur une valeur de pression, qui est déterminée à partir d'une valeur de base, par exemple d'une valeur dans la plage de 30 bar à 45 bar, et de valeurs de majoration avec des montants, par exemple dans la plage de 0,5 bar à 7 bar, par la commande de pression intermédiaire (55), qu'en particulier les valeurs de majoration présentent lors du fonctionnement en état des valeurs positives et, lors du fonctionnement en hiver, des valeurs négatives, qu'en particulier la grandeur des valeurs de majoration dépendant des valeurs, se réglant lors de la régulation de la haute pression de la haute pression, qu'en particulier lors du fonctionnement en état, les valeurs de majoration sont, pour des valeurs élevées de la haute pression (PH2), supérieures à celles en cas de valeurs basses de la haute pression (PH2), qu'en particulier lors du fonctionnement en hiver, les valeurs de majoration sont, dans le cas de valeurs élevées de la haute pression (PH2), inférieures à celles dans le cas de valeurs basses de la haute pression (PH2).

13. Procédé selon l'une quelconque des revendications précédentes, **caractérisé en ce que** l'unité d'expansion (32) comprend un système d'expansion (30), lequel présente une unité de sous-refroidissement (102) pour sous-refroidir le flux massique total, amené à l'unité d'expansion (32), du fluide frigorigène, l'unité d'expansion et de compression (84) comprenant l'étage d'expanseur (86) et l'étage de compresseur (88), un embranchement (116), qui fait bifurquer un flux massique de sous-refroidissement (UM) du flux massique total (G) amené à l'unité d'expansion (32) et est relié à une conduite d'arrivée (126), qui guide le flux massique de sous-refroidissement (UM) à une entrée (112) de l'unité de sous-refroidissement (102), présente un organe d'expansion (122, 124) prévu dans la conduite d'arrivée (126), lequel expanse le flux massique de sous-refroidissement (UM) sur une pression de sous-refroidissement (PU), et une conduite de liaison (128), qui amène le flux massique de sous-refroidissement (U) sortant de l'unité de sous-refroidissement (102) à l'étage de compresseur (88), qui comprime à son tour le flux massique de sous-refroidissement (U) sur une haute pression de guidage de retour (PR), qui correspond au moins à une haute pression (PH1) du flux massique de compresseur (V), auquel le flux massique de sous-refroidissement (U) est amené.

14. Procédé selon l'une quelconque des revendications précédentes, **caractérisé en ce que** le circuit frigorifique (10) présente une commande (132, 138) à fonctionnement électrique, laquelle détecte au moins une des grandeurs suivantes comme une température ambiante, une température du flux massique du fluide frigorigène amené à l'unité d'expansion (32) et/ou à l'étage d'expanseur (86) et une pression d'entrée (EP) de l'étage compresseur (88) et règle, conformément à ladite température et/ou éventuellement à ladite pression d'entrée (EP) de l'étage de compresseur (88), une pression d'entrée de l'unité d'expansion (32) ou de l'étage d'expanseur (86) et/ou éventuellement une pression d'entrée (EP) de l'étage de compresseur (88) par la commande du flux massique de sous-refroidissement (UM) au moyen de l'organe d'expansion (122) piloté de manière électrique par la commande (132, 138), qu'en particulier la commande (132, 138) mesure au moyen d'un capteur (134) la température ambiante et/ou la température du flux massique du fluide frigorigène avant une entrée (104) de l'unité de sous-refroidissement (102) et/ou avant une entrée d'expanseur (92), qu'en particulier la commande (132, 138) est une commande (132, 138) électronique comprenant un processeur, qui pilote électriquement l'organe d'expansion (122) au moyen d'un programme de commande, qu'en particulier l'embranchement (116) est disposé entre l'unité de sous-refroidissement (102) et l'unité d'expansion et de compression (84), et fait bifurquer après l'unité de sous-refroidissement (102) le flux massique de sous-refroidissement (U) du flux massique total (G), qu'en particulier l'unité de sous-refroidissement (102) est réalisée en tant qu'échangeur de chaleur et refroidit le flux massique, circulant vers l'expanseur (86), du fluide frigorigène par le flux massique de sous-refroidissement U guidé à contre-courant par celle-ci.

15. Procédé selon l'une quelconque des revendications précédentes, **caractérisé en ce que** l'étage d'expanseur (86) et l'étage de compresseur (88) de l'unité d'expansion et de compression (84) sont couplés de manière fonctionnelle mécaniquement.

16. Procédé selon l'une quelconque des revendications précédentes, **caractérisé en ce que** l'étage d'expanseur (86) et l'étage de compresseur (88) sont formés par une machine à pistons libres, dans laquelle au moins un piston libre (152, 154) peut être déplacé librement dans une chambre de piston (144, 146), qu'en particulier l'unité d'expansion et de compression (84) présente deux chambres de piston (144, 146), dans lesquelles respectivement un piston libre (152, 154) peut être déplacé.
